# EUROPÄISCHE PATENTANMELDUNG

(11) **EP 4 782 754 A1**
(43) Veröffentlichungstag der Anmeldung: **29.07.2026**
(21) Anmeldenummer: 26153973.8
(22) Anmeldetag: 26.01.2026
(51) Int. Cl.: F24D 11/00

(54) **TRAGKONSTRUKTION ZUM KLIMATISIEREN EINES GEBÄUDES MITTELS PCM**

(30) Priorität: 24.01.2025 LU 103519
(71) Anmelder: K-Mäleon Haus GmbH, 12557 Berlin (DE)
(72) Erfinder: ELZE, Olaf, 10247 Berlin (DE)
(74) Vertreter: Gruner, Leopold Joachim

(57) **Zusammenfassung**

Die Erfindung betrifft eine Tragkonstruktion zum Klimatisieren eines Gebäudes, insbesondere des Innenraums eines Gebäudes, wobei die Tragkonstruktion sowohl zum Erwärmen oder Abkühlen des Innenraums dient als auch die mechanische Stabilität des Gebäudes gewährleistet. Dabei ist die Tragkonstruktion vorzugsweise aus einer Mehrzahl von tragenden Elementen gebildet, welche vorzugsweise als Hohlkörper ausgebildet sind. Der Hohlkörper ist dazu ausgelegt mit einem Stoff und/oder Stoffgemisch befüllt zu werden. Weiterhin weist die Tragkonstruktion eine Stofftemperierungsvorrichtung auf, welche dazu ausgelegt ist, die Temperatur und/oder Phase des Stoffs und/oder Stoffgemischs zu verändern, sodass eine Änderung der Wärmeenergie des Stoffs und/oder Stoffgemischs innerhalb des Hohlkörpers bewirkt wird. Die Änderung der Wärmeenergie wird mittels einer Umwandung des Hohlkörpers, welche das tragende Element formt, an den Innenraum des Gebäudes weitergegeben und ermöglicht somit das Ändern der Raumtemperatur innerhalb des Innenraums.

## Beschreibung

### TECHNISCHES GEBIET

Die vorliegende Erfindung betrifft das Gebiet des Bauwesens, insbesondere der Konstruktion von Gebäuden. Die vorliegende Erfindung betrifft weiterhin das Gebiet des Klimatisierens, insbesondere der Temperaturregulierung von Gebäuden. Die Erfindung betrifft weiterhin das Gebiet des effizienten, insbesondere ressourcenschonenden Heizens von Innenräumen.

### STAND DER TECHNIK

Aus dem Stand der Technik ist die Nutzung von strukturellen Elementen beim Transport und Transfer von Wärme sowie zur Klimatisierung von Innenräumen bekannt. Dabei können diese Elemente sowohl als tragende Strukturen als auch als Kanäle für den Wärmetransport dienen. Typischerweise handelt es sich dabei um hohle Wandelemente oder Stützelemente, die speziell dafür konzipiert sind, Wärme zu transportieren oder zu verteilen. Zu diesem Zweck sind in den Elementen häufig Auslässe vorgesehen, durch die erwärmte oder gekühlte Luft direkt in den Innenraum eines Gebäudes gelangt, oder durch die im Innenraum angeordnete Heizelemente mit erwärmter Flüssigkeit versorgt werden können. Insbesondere durch den Einsatz von Wärmetauschern oder Rohrleitungen, die durch die hohlen Elemente verlaufen, kann die erwärmte Flüssigkeit effizient zu den Heizelementen im Innenraum des Gebäudes transportiert werden. Dabei wird durch die Verwendung von für die Stabilität und/oder Konstruktion des Gebäudes ohnehin notwendigen Strukturelementen, wie Wand- und Bodenabschnitten oder auch Stützbalken ein kompakter Aufbau des Heiz- und/oder Kühl-, bzw. Klimatisierungssystems realisiert und man kann vorteilhaft auf weitere Schachtsysteme verzichten. Allerdings benötigt ein solches Konzept neben Öffnungen zum Austausch von warmer und kalter Luft und einer Vorrichtung zum Erwärmen oder Kühlen mindestens eines Mediums stets einen Umwälzmechanismus zum Verteilen des mindestens einen erwärmten und/oder gekühlten Mediums, wodurch der Energieverbrauch für die Klimatisierung des Innenraums eines Gebäudes steigt. Auch sind Wärme- oder Kälteverluste auf dem Transportweg hinzunehmen.

US 4203487 A offenbart die Nutzung hohler Stützstrukturelemente zum Verteilen, bzw. Zurückführen eines erwärmten, bzw. abgekühlten Fluids, das über externe Anschlüsse, auch Auslässe, separaten Heizelementen, bspw. Heizkörpern zugeführt wird. Zum Transport sind in den Stützstrukturelementen separate Fluidleitungen vorhanden. Dabei ist nachteilig zu erwähnen, dass sich durch die Verwendung von ortsfesten, flächenmäßig klein ausgelegten Heizkörpern ein ungleichmäßiges Raumklima ergibt. Zusätzlich ist der Materialaufwand im Vergleich zu herkömmlichen Leitungssystemen nicht wesentlich reduziert, da das Fluid innerhalb der Stützstrukturelemente durch separate Leitungen geführt wird. Auch hier ist die Verwendung eines Umwälzmechanismus, bzw. Zirkulationselement für das Fluid zwingend notwendig, um die erzeugte Wärme zu verteilen, welches zusätzlich zu einem Heizelement, welches das Fluid auf eine gewünschte Temperatur bringt, zum Einsatz kommt, wodurch der Energieverbrauch steigt.

In der US 9670670 B2 wird ein multifunktionales, als Utilicore bezeichnetes Modul zur Gebäudeklimatisierung vorgestellt. Das Modul dient zur Verteilung von klimatisierter Luft in einem mehrstöckigen Gebäude, wobei es erfindungsgemäß sowohl in Boden-, als auch in Wandabschnitten, insbesondere als Trägerstruktur, verbaut wird. Die Luft wird dabei dezentral, insbesondere innerhalb der Boden- und Wandabschnitte, auf eine gewünschte Temperatur gebracht, hierin auch temperiert genannt, indem ein Wärmetausch zwischen im Modul enthaltenen Leitungen gefüllt mit einem Fluid stattfindet, wobei das Fluid in einem Kreislauf zirkuliert, und an einer zentralen Stelle temperiert wird. Durch Auslässe wird die Luft anschließend den entsprechenden Innenräumen zugeführt. Um beim Transport der temperierten Luft geringe Temperaturänderung des Fluids zu sichern, besteht das Modul erfindungsgemäß aus einem Material mit einer hohen thermischen Kapazität, wie beispielsweise Beton, sodass ein guter Temperaturerhalt erreicht wird. Nachteilig ist jedoch zu erwähnen, dass der Aufbau des Moduls durch das Einschließen von Rohrleitungen innerhalb der Betonummantelung komplex ist und unterschiedliche Baumaterialien beinhaltet. Zudem sind gesonderte Kanäle zum Transport der temperierten Luft und des Fluids notwendig. Zusätzlich ist die Temperatureinstellung dadurch, dass zunächst ein Wärmetausch zwischen Fluid und Rohrleitung und anschließend zwischen Rohrleitung und Umgebungsluft stattfindet stark verlustbehaftet und benötigt eine wesentlich höhere bzw. niedrigere Fluidtemperatur zum Erreichen einer moderaten Lufttemperatur.

In ähnlicher Weise bedient sich auch die US 11168896 B2 struktureller Elemente wie Säulen oder Querbalken, sowie Bodenelementen eines modularen Gebäudes zum Verteilen von erwärmter oder gekühlter Luft, welche mittels eines in Rohrleitungen innerhalb der strukturellen Elemente geführten Fluids auf die gewünschte Temperatur gebracht wird, wobei in den Bodenelementen Auslässe zum Verteilen der Luft vorgesehen sind. Auch hier ergibt sich ein Energieverlust durch den Wärmetausch zwischen Fluid, Rohren und Umgebungsluft und die Notwendigkeit des Verbauens zusätzlicher Elemente zum Betreiben des Klimatisierungssystems, wie eines Umwälzmechanismus.

In der US 2009 0242653 A1 werden hohle Konstruktionselemente im Boden und in den Wänden einer Holzkonstruktion genutzt, um durch einen Kamin erwärmte Luft zu zirkulieren und den Innenraum eines Holzhauses zu erwärmen. Dabei wird ein Ventilationssystem zum Zirkulieren der Luft innerhalb der hohlen Elemente genutzt. Die zirkulierte und erwärmte Luft wird durch Öffnungen in den Elementen in den oberen Raumecken den Kanälen zugeführt und an zentraler Stelle durch weitere Öffnungen dem Innenraum wieder zugeführt, um dadurch eine Wärmerückgewinnung zu realisieren. Dabei findet die eigentliche Erwärmung der Luft nicht innerhalb der Konstruktionselemente statt. Dennoch ist ein aufwändiges Zirkulationssystem zum Verteilen der Wärme notwendig und Wärmeverluste, die während des Zirkulationsprozesses auftreten sind schwer zu verhindern. Insbesondere Wärmeverlust an die Gebäudeumgebung ist durch das Führen der erwärmten Luft in den Wandelementen ein Faktor, der den Wirkungsgrad der Vorrichtung verringert.

Die NZ 621503 B nutzt hohle Stahlträgerelemente der Gebäudekonstruktion zur Medienkommunikation, insbesondere zum Verteilen, bzw. Auslassen von Luft oder Wasser von innerhalb der Stahlträgerelemente, welche gleichzeitig zum Formen von Wandbestandteilen und zum Verbinden mit Balken dienen. Auch hierbei sind jedoch Öffnungen zum direkten Austausch der Medien vorgesehen und ein Erwärmen oder Kühlen der Medien findet an zentraler Stelle statt, sodass der Transportweg verlustbehaftet ist und ein zusätzlicher Energieverbrauch durch einen Umwälzmechanismus anfällt.

Die WO 2014 079920 A1 offenbart ein in ein Gebäude integriertes thermisches Speicherelement, das aus ultrahochfestem Beton (UHPC) besteht und mehrere Funktionen in einem Bauelement vereint: Aufnahme und Speicherung solarer Wärme, Heizung des Innenraums, Trinkwasserbereitung, Gebäudedämmung und statische Tragfähigkeit. Das Speicherelement enthält Strukturen oder Kanäle für ein Wärmeträgermedium, ggf. ergänzt durch Drainbeton und Phasenwechselmaterialien (PCM). Das System kann mit solarthermischen Kollektoren und Heizflächen gekoppelt sein und erlaubt durch die UHPC-Bauweise die Integration hydraulischer Komponenten direkt in Wand- oder Fassadenelemente. Der Kern der Erfindung liegt dabei in der Temperaturregulierung im Gebäude über multifunktionale, tragende Wandelemente mit aktivem Wärmefluss durch Fluidkanäle.

Die DE203 05 942 U1 beschreibt ein Bauteil, vorzugsweise ein Betonfertigteil, bei dem ein Stützelement, bspw. aus Beton, Stein, Gips, Metall, mindestens einen Hohlraum enthält, der mit einem Phasenwechselmaterial (PCM) gefüllt ist, meist in Form eines paraffinbasierten Mediums in Schläuchen oder Rohren. Das Bauteil kann zusätzlich ein Rohrsystem zur aktiven Bauteiltemperierung sowie Wärmedämmung enthalten. Die Temperaturregulierung erfolgt hier primär passiv über die hohe Wärmekapazität und Latentwärmespeicherung des PCM, das Temperaturschwankungen abpuffert. Die hierin offenbarte Erfindung dient der thermischen Stabilisierung von Innenräumen durch in Wandelementen integrierte Wärmespeicher.

Die WO 2011/085875 A1 offenbart einen Solarkollektor, der als Teil eines Fassadenelements fungiert und gleichzeitig in einen Luftkanal einer Be- und Entlüftungsanlage integriert ist. Hinter dem Absorber befindet sich ein vertikaler Luftkanal, durch den Außen- oder Raumluft geführt wird, um durch direkte Erwärmung (Winter) oder Abführung warmer Luft (Sommer) die Innenraumtemperatur zu beeinflussen. Die Wärme kann zusätzlich über einen flüssigen Wärmeträger in einen Speicher transportiert werden, was eine bivalente Nutzung erlaubt. Die Temperaturregulierung erfolgt somit über ein aktives Absorber-Luft-System innerhalb eines Fassadenelements, das Wärme in die Haustechnik einspeist und gleichzeitig als Teil der Gebäudehülle dient.

Die US 8 594 849 B2 beschreibt ein Gebäude mit doppelten Außenwänden, bestehend aus einer mikroporösen Innenwand und einer isolierenden Außenwand, zwischen denen ein Luftspalt verläuft. Außengeführte Luft wird je nach Temperatur und Feuchtigkeit durch diesen Zwischenraum geleitet: im Sommer zur Verdunstungskühlung der Innenwand, im Winter zur Kondensationswärmegewinnung. Die hygroskopischen Eigenschaften der Innenwand ermöglichen zusätzlich eine aktive Steuerung der Innenraumfeuchte. Ein Regelungssystem entscheidet basierend auf Klimadaten und Wandparametern über Luftströmung und gegebenenfalls zusätzliche Energiezufuhr. Die Temperaturregulierung erfolgt somit primär über Verdunstung/Kondensation in Wandelementen, ohne integrierte Fluidkanäle oder PCM.

### AUFGABE

Es ist daher Aufgabe der Erfindung, eine Vorrichtung zum Klimatisieren eines Innenraums bereitzustellen, welche platzsparend in den Aufbau des Gebäudes integrierbar ist und einen geringen Materialbedarf aufweist.

Gleichzeitig ist es Aufgabe der Erfindung, eine Vorrichtung zum Klimatisieren eines Gebäudes mit einem niedrigen Energieverbrauch und optimaler Nutzung der Wärmeenergie und Flächen zum Wärmetausch bereitzustellen.

Darüber hinaus ist es Aufgabe der Erfindung, eine in den Aufbau des Gebäudes integrierte Möglichkeit zum Zwischenspeichern von Wärmeenergie bereitzustellen, die zu einem späteren Zeitpunkt zum Klimatisieren des Innenraums zur Verfügung steht. Dabei ist insbesondere auf einen reduzierten zusätzlichen Platzbedarf zu achten.

Weiterhin ist es Aufgabe der Erfindung, eine Vorrichtung bereitzustellen, welche als zusammenhängendes Klimatisierungselement fungieren kann, wobei eine einzelne Vorrichtung zum Klimatisieren des gesamten Gebäudeinneren genutzt werden kann, und wobei eine zentrale Einstellung der Klimatisierung für das gesamte Gebäude ermöglicht werden kann.

### LÖSUNG

Die Aufgabe wird gemäß Anspruch 1 durch eine Tragkonstruktion zum Einstellen eines Raumklimas, vorzugsweise im Innenraum eines Gebäudes, insbesondere eines Wohngebäudes, gelöst.

Weitere vorteilhafte Ausgestaltungen und Weiterbildungen ergeben sich aus den Unteransprüchen sowie aus der Beschreibung unter Bezugnahme auf die Figuren.

### ALLGEMEINE VORTEILE

Ein Vorteil der erfindungsgemäßen Vorrichtung ist, dass durch das Verwenden der Tragkonstruktion zum Wärmeaustausch Material eingespart werden kann, da keine zusätzlichen Flächen für den Wärmeaustausch bereitgestellt werden müssen. So lassen sich vorteilhaft beispielsweise für Heizkörper benötigte Materialien einsparen. Es wird zudem keine Verlegung von Heizelementen oder -wendeln über eine große Wand- und/oder Bodenfläche benötigt.

Auch wird kein zusätzlicher Raum innerhalb des Gebäudes durch Anlagen zur Klimatisierung eingenommen. Dadurch entstehen freie Flächen, die für andere Arten der Innenausstattung zur Verfügung stehen.

Zudem ist eine zentrale Steuerung der Temperatur über die erfindungsgemäße Vorrichtung möglich.

Durch das Verwenden von Phase Change Materials ist darüber hinaus eine effiziente Wärmezwischenspeicherung ermöglicht, sodass in den Stoff und/oder das Stoffgemisch eingebrachte Wärmeenergie auch zu einem späteren Zeitpunkt zum Abgeben an den Innenraum eines Gebäudes zur Verfügung steht.

Zusätzlich wird das Raumklima dadurch verbessert, dass große Flächen zur Wärmeübertragung zur Verfügung stehen. Dadurch kann eine Staubaufwirbelung und/oder das Entstehen von Wandflächen als Wärmesenke reduziert werden.

Dadurch ist sowohl ein behaglicheres Raumklima geschaffen als auch die Luftqualität verbessert, sodass das Klima besser für Allergiker geeignet ist.

### AUSFÜHRLICHE BESCHREIBUNG

Die erfindungsgemäße Tragkonstruktion gemäß Anspruch 1 weist dabei insbesondere folgende Merkmale auf:
mindestens ein tragendes Element, wobei das tragende Element im Wesentlichen als ein Hohlkörper ausgebildet ist, wobei der Hohlkörper ein Volumen einschließt, wobei das von dem Hohlkörper eingeschlossene Volumen dazu eingerichtet ist mit einem Stoff und/oder Stoffgemisch in fester Form, vorzugsweise als Festkörper befüllt zu werden,
wobei das tragende Element eine Mantelfläche aufweist, wobei die Mantelfläche zumindest einen Flächenabschnitt aufweist, der zu einem Innenraum eines Gebäudes weist,
wobei die Tragkonstruktion dazu eingerichtet ist, die strukturelle Stabilität eines Gebäudes zu gewährleisten oder dazu beizutragen.

Ein tragendes Element im Sinne der Erfindung ist ein Element, insbesondere ein Element aus dem Bauwesen, welches dazu geeignet ist, Lasten zu tragen und, insbesondere im Zusammenspiel mit weiteren tragenden Elementen, ein Tragwerk zu formen. Dabei kann es sich bei dem sich ergebenden Tragwerk um ein Skeletttragwerk, ein Flächentragwerk oder ein Linientragwerk, bevorzugt um ein Skeletttragwerk handeln. Tragende Elemente können erfindungsgemäß Träger, Stützen, Flächen, Platten oder Bögen oder deren Bestandteile sein. Auch ein Mauerwerk und/oder seine Bestandteile können ein tragendes Element sein.

Die Tragkonstruktion ist erfindungsgemäß dazu ausgelegt, die strukturelle Stabilität eines Gebäudes zu gewährleisten oder dazu beizutragen. Als Tragkonstruktion kann dabei sowohl das gesamte Tragwerk als auch ein einzelnes Element oder ein einzelner Bestandteil des Tragwerks, beispielsweise ein einzelner Träger oder ein einzelner Ziegel, oder auch ein Abschnitt des Tragwerks, beispielsweise eine Mehrzahl an Trägern innerhalb eines Skeletttragwerks oder eine Wand oder ein Wandabschnitt gebildet durch ein Mauerwerk, gesehen werden. In dieser Funktion als Tragwerk, Tragwerksabschnitt oder einzelner Tragwerksbestandteil leistet die Tragkonstruktion einen wesentlichen Beitrag zur strukturellen Stabilität des Gebäudes. Darunter ist im Sinne der Erfindung zu verstehen, dass die Standfestigkeit des Gebäudes wesentlich durch die Tragkonstruktion gewährleistet wird.

Das zumindest eine tragende Element, das die Tragkonstruktion aufweist, ist im Wesentlichen als ein Hohlkörper ausgebildet. Das tragende Element weist dabei eine Umwandung mit einer Mantelfläche auf, die einen inneren Bereich von einem äußeren abgrenzt, wobei der innere Bereich im Wesentlichen frei von festem Material, insbesondere von Feststoffen verbleibt, insbesondere frei von dem Material, aus dem die Umwandung ausgebildet ist, sodass sich ein Hohlkörper ergibt, der ein Volumen einschließt, welches vorzugsweise mit einem Stoff und/oder Stoffgemisch befüllt werden kann.

Zudem weist die Mantelfläche des tragenden Elements bei bestimmungsgemäßem Gebrauch wenigstens einen Flächenabschnitt auf, der zu einem Innenraum eines Gebäudes weist. Dabei ist erfindungsgemäß sowohl eine zweidimensionale, im Wesentlichen plane Mantelfläche, beispielsweise die Mantelfläche eines Quaders, als auch eine gebogene Mantelfläche eines tragenden Elements, bspw. ein Abschnitt einer Zylindermantelfläche als Fläche zu betrachten. Unter bestimmungsgemäßem Gebrauch ist im Sinne der Erfindung zu verstehen, dass sich das tragende Element in verbautem Zustand befindet, beispielsweise als Teil eines Tragwerks, insbesondere eines Skeletttragwerks als Bestandteil eines Gebäudes.

Unter zu einem Innenraum weisen ist zu verstehen, dass der Flächenabschnitt in Richtung des Rauminneren orientiert ist und dabei vorzugsweise nicht durch andere Elemente baulicher und/oder raumgestalterischer Art verdeckt wird und somit folglich insbesondere direkt mit dem Innenraum, insbesondere der Umgebungsluft, in Verbindung steht. Als Flächenabschnitt ist ein zusammenhängender Abschnitt der Mantelfläche des tragenden Elements zu sehen, wobei der Flächenabschnitt sich beispielsweise auf die komplette Seitenfläche oder nur einen Teil der Seitenfläche eines quaderförmigen tragenden Elements beziehen kann. Ein Flächenabschnitt kann sich aber auch auf die gesamte Mantelfläche eines tragenden Elements beziehen.

Dadurch, dass der Flächenabschnitt im bestimmungsgemäßen Gebrauch in Richtung des Rauminneren orientiert ist und dabei vorzugsweise nicht durch andere Elemente baulicher und/oder raumgestalterischer Art verdeckt wird, wird ein unmittelbarer Wärmetransfer zwischen der Außenfläche des tragenden Elements und der Umgebungsluft des Innenraums ermöglicht, sodass eine reproduzierbare, flächenbasierte Temperierung des Innenraums erreichbar ist, ohne dass zusätzliche Wärmeaustauschflächen (z. B. Heizkörper- oder Flächenheizsysteme) bereitgestellt werden müssen.

Der Wärmeaustausch erfolgt über den zu dem Innenraum weisenden Flächenabschnitt als Wärmeübertragungsfläche des tragenden Elements, wodurch ein bidirektionaler Wärmetransfer (Wärmeabgabe an den Innenraum bzw. Wärmeaufnahme aus dem Innenraum) über dieselbe Bauteiloberfläche möglich wird, wodurch vorteilhaft die Tragkonstruktion sowohl zum Heizen als auch zum Kühlen eingesetzt werden kann, wodurch eine flexible Klimatisierung mit gleichmäßigerer Temperaturführung erreicht wird.

Vorzugsweise ist mindestens ein Flächenabschnitt des tragenden Elements im verbauten Zustand zu einem Innenraum weisend ausgerichtet und bildet die Wärmeübertragungsfläche, wodurch der Wärmetransfer zwischen dem Stoff und/oder Stoffgemisch im Inneren und der Umgebungsluft des Innenraums über die Seitenfläche stattfindet und somit die Innenraumtemperatur flächenbasiert beeinflusst werden kann, ohne separate Wärmeaustauschbauteile/-flächen vorzusehen.

Erfindungsgemäß schließt der Hohlkörper ein Volumen ein, wobei das Volumen mit wenigstens einem Stoff und/oder Stoffgemisch gefüllt ist. Ein Stoff und/oder Stoffgemisch bezeichnet dabei eine bestimmte Menge von Materie, die zumindest teilweise durch eine homogene Zusammensetzung gekennzeichnet ist. Bevorzugt handelt es sich bei dem wenigstens einen Stoff und/oder Stoffgemisch um ein Phasenwechselmaterial, insbesondere um Paraffin.

Die Tragkonstruktion zeichnet sich dadurch aus, dass zwischen dem vom Hohlkörper eingeschlossenen Volumen und dem Innenraum des Gebäudes kein Fluidaustausch möglich ist, insbesondere dadurch, dass das eingeschlossene Volumen gegenüber dem Innenraum des Gebäudes hermetisch abgeriegelt ist. Hermetisch abgeriegelt bezeichnet hierin, dass das Eindringen oder Entweichen jeglicher Partikel in den, bzw. aus dem Hohlkörper unterbunden ist. Insbesondere ist kein Fluidaustausch zwischen dem Innenraum des Gebäudes und dem vom Hohlkörper eingeschlossenen Volumen möglich. Somit steht der im eingeschlossenen Volumen enthaltene Stoff oder das eingeschlossene Stoffgemisch nicht mit der äußeren Umgebung des Hohlkörpers, insbesondere der Umgebungsluft, in Verbindung.

Erfindungsgemäß ist die Tragkonstruktion dazu eingerichtet, dass die Temperatur des Stoffs und/oder Stoffgemischs im Innern der Tragkonstruktion eingestellt werden kann, vorzugsweise erhöht oder verringert werden kann. Dabei kann insbesondere vorgesehen sein, dass eine Temperaturveränderung um den Schmelz- bzw. Kristallisationspunkt des Stoffs und/oder Stoffgemischs stattfindet, insbesondere die Schmelz- bzw. Kristallisationstemperatur mindestens einmal über- bzw. unterschritten wird, sodass der Stoff und/oder das Stoffgemisch einen Phasenwechsel von fest zu flüssig und/oder von flüssig zu fest vollzieht.

Erfindungsgemäß ist die Tragkonstruktion dazu eingerichtet ist, eine Wärmenergie des Stoffs und/oder Stoffgemischs über den zumindest einen in den Innenraum des Gebäudes weisenden Flächenabschnitt des mindestens einen tragenden Elements an den Innenraum des Gebäudes abzugeben und/oder eine Wärmeenergie des Innenraums des Gebäudes an den Stoff und/oder das Stoffgemisch abzugeben. Dabei kann vorteilhaft ein Gleichgewicht zwischen der Temperatur des Innenraums und dem Stoff und/oder Stoffgemisch erreicht werden, wodurch sich ein konstantes Raumklima ergibt. Zudem ermöglicht der beschriebene Austausch von Wärmeenergie das Erwärmen des Innenraums bei Temperaturabfällen.

Insbesondere kann der Stoff und/oder das Stoffgemisch dabei zum Zwischenspeichern latenter Wärmeenergie genutzt werden. Vorteilhaft wird somit insbesondere bei einem Phasenübergang des Stoffs und/oder Stoffgemischs von fest zu flüssig zunächst zusätzliche Wärmeenergie gespeichert, die in Form von Kristallisationswärme beim Phasenübergang von flüssig zu fest wieder abgegeben wird. Vorteilhaft kann somit bei einem Abfall der Temperatur, der zur Abkühlung des Stoffs und/oder Stoffgemischs führt, eine größere Menge Wärmeenergie freigesetzt werden. Somit kann vorteilhaft gezielt bei erhöhtem Bedarf Wärmeenergie freigesetzt werden.

Die erfindungsgemäße Vorrichtung ist insbesondere zum Klimatisieren eines Innenraums und/oder mehrerer Innenräume eines Gebäudes ausgelegt. Dabei bezeichnet ein Gebäude im Sinne der Erfindung eine geschlossene oder halb geschlossene Baukonstruktion, welche dazu geeignet ist, im Inneren Wohnraum und/oder Arbeitsraum und/oder Aufenthaltsraum zu schaffen. Eine geschlossene Baukonstruktion bezeichnet dabei im Sinne der Erfindung eine Baukonstruktion, die in horizontaler und vertikaler Ausdehnung begrenzt, insbesondere abgeschlossen ist. Eine halbgeschlossene Baukonstruktion bezeichnet eine wenigstens in vertikaler Ausdehnung begrenzte, insbesondere abgeschlossene Baukonstruktion. Insbesondere weist ein Gebäude eine Überdachung auf. Ein Gebäude kann ein Pavillon, ein Wohnwagen, ein Waggon, ein Container oder ein Ein- oder Mehrfamilienhaus in unterschiedlichen Bauformen, beispielsweise mehrstöckig oder als Bungalow sein.

Insbesondere zeichnet sich ein Gebäude dadurch aus, dass es zumindest einen Innenraum aufweist. Ein Innenraum ist im Sinne der Erfindung ein Teil eines Gebäudes, der zumindest teilweise eine Umwandung und/oder Wand- und/oder ein oder mehrere Säulenelemente sowie eine Überdachung, also einen Abschluss in vertikaler Richtung aufweist. Eine Überdachung kann dabei sowohl eine Platten- oder Deckenstruktur, beispielsweise eine Zimmerdecke, als auch eine Dachkonstruktion aufweisend ein Tragwerk, eine Dacheindeckung und optional eine Innenverkleidung und/oder Dämmung sein. Ein Innenraum weist eine Begrenzung in zumindest vertikaler Richtung auf, sowie zumindest teilweise, insbesondere abschnittsweise in horizontaler Richtung. Vorzugsweise weist ein Innenraum eine vollständige Begrenzung auch in horizontaler Richtung auf, ist also vollständig von einer Umwandung umgeben.

Eine Umwandung bezeichnet im Sinne der Erfindung wenigstens eine Wandfläche oder einen Wandflächenabschnitt oder ein Wandelement, was sich in einer Ebene aufgespannt zwischen dem Boden des Innenraums und dem Abschluss des Innenraums in vertikaler Richtung, insbesondere einer Überdachung und/oder Deckenstruktur erstreckt und den Innenraum in horizontaler Richtung zumindest teilweise begrenzt. Eine Umwandung kann hierbei sowohl aus abschnittsweise angeordneten, also unterbrochenen Wandelementen oder aus miteinander abschließenden Wandelementen, also geschlossen ausgestaltet sein. Erfindungsgemäß kann eine Umwandung Öffnungen, beispielsweise in Form von Türen und Fenstern oder offenen Durchgängen beinhalten. Eine Umwandung kann dabei sowohl einen Innenraum eines Gebäudes gegenüber einem weiteren Innenraum des Gebäudes abgrenzen als auch einen Innenraum eines Gebäudes von der äußeren Umwelt des Gebäudes abgrenzen. Im zweiten Fall wird die Umwandung als Außenumwandung des Gebäudes bezeichnet. Vorzugsweise ist die Umwandung zumindest abschnittsweise aus Beton und/oder Holz und/oder Glas und/oder Ziegeln, insbesondere Ton- und/oder Lehmziegeln, und/oder Sandstein, bzw. Kalksandstein ausgebildet, sie kann aber auch aus einem Metall, beispielsweise Stahl oder einem Kunststoff ausgebildet sein.

Vorzugsweise ist zumindest eine Umwandung des Innenraums zumindest abschnittsweise aus einem Material gebildet, welches eine geringe spezifische thermische Leitfähigkeit, auch spezifische Wärmeleitfähigkeit, aufweist. Eine geringe spezifische thermische Leitfähigkeit bezeichnet im Sinne der Erfindung ein Material, welches eine geringe spezifische thermische Leitfähigkeit von höchstens 2,5 W/(m*K), bevorzugt höchstens 2 W/(m*K), besonders bevorzugt höchstens 1 W/(m*K) aufweist. Die Umwandung ist vorzugsweise zumindest abschnittsweise aus einem Material mit einer spezifischen Wärmeleitfähigkeit von höchstens 2,5 W/(m*K), bevorzugt höchstens 2 W/(m*K), besonders bevorzugt höchstens 1 W/(m*K), ganz besonders bevorzugt von weniger als 0,2 W/(m*K) ausgebildet. Typischerweise wird die spezifische Wärmeleitfähigkeit in Watt pro Meter mal Kelvin angegeben. Entsprechende Definitionen und Messverfahren sind der einschlägigen Fachliteratur zu entnehmen. Ein Material, welches eine solche geringe spezifische thermische Leitfähigkeit aufweist, eignet sich insbesondere zum Isolieren von Gebäuden, insbesondere zum Verhindern des Entweichens oder Eindringens von Wärmeenergie aus dem, bzw. in den Innenbereich eines Gebäudes. Vorteilhaft kann so eine in das Gebäudeinnere, bevorzugt in einen Innenraum eines Gebäudes eingebrachte Wärmeenergie in dem Innenraum gehalten und Verluste durch einen Wärmetransfer geringgehalten werden. Dadurch ergibt sich vorteilhaft eine isolierende Wirkung gegenüber Wärme und Kälte.

Nach einer weiteren Ausgestaltung der Erfindung ist zumindest eine Umwandung zumindest abschnittsweise aus einem Material gebildet, welches eine hohe thermische Kapazität, auch Wärmekapazität, aufweist. Eine hohe thermische Kapazität bedeutet im Sinne der Erfindung eine spezifische thermische Kapazität von mindestens 0,7 kJ/(kg*K), bevorzugt von mindestens 0,8 kJ/(kg*K), besonders bevorzugt von mindestens 0,9 kJ/(kg*K). Die Umwandung ist zumindest abschnittsweise aus einem Material mit einer spezifischen thermischen Kapazität von mindestens 0,9 kJ/(kg*K), bevorzugt von mindestens 0,8 kJ/(kg*K), besonders bevorzugt von mindestens 0,9 kJ/(kg*K) ausgebildet. Die Wärmekapazität wird hierin in Kilojoule pro Kilogramm mal Kelvin angegeben. Messverfahren und Definitionen sind der einschlägigen Fachliteratur zu entnehmen. Ein solches Material zeichnet sich durch seine Wärmespeicherfähigkeit aus. Im Kontext der Erfindung bezieht sich Wärmespeicherfähigkeit auf die Fähigkeit eines Materials, Temperaturschwankungen auszugleichen und das Raumklima zu stabilisieren. Dabei wird die mit dem Material wechselwirkende Wärmeenergie von dem Material aufgenommen, wobei der Eintrag an Wärmeenergie, welcher notwendig ist, um die Temperatur des Materials zu verändern, vorzugsweise mindestens doppelt so hoch ist wie der Eintrag der Wärmeenergie, die notwendig ist, um die Temperatur eines Metalls, insbesondere von Stahl zu verändern. Vorteilhaft eignet sich ein solches Material dazu, den Energiebedarf zum Erwärmen eines Gebäudes gering zu halten. Gleichzeitig eignet sich ein solches Material auch als Zwischenspeicher für Wärmeenergie, kann also Wärmeenergie aufnehmen und zu einem späteren Zeitpunkt wieder abgeben. Vorteilhaft kann dadurch bei geringen Energieverbrauch eine lange wirkende Erwärmung des Gebäudes, bzw. eines Innenraums des Gebäudes, erzielt werden.

Eine Tragkonstruktion ist im Sinne der Erfindung eine bautechnische Konstruktion, welche die Statik eines Gebäudes beeinflusst und insbesondere dessen Standfestigkeit gewährleistet. Dabei leistet die Tragkonstruktion einen wesentlichen Beitrag zur Sicherheit und Zuverlässigkeit einer Gebäudekonstruktion, insbesondere in Form eines Tragwerks wie hierin erläutert.

Vorzugsweise handelt es sich bei der Tragkonstruktion um ein Skeletttragwerk. Ein Skeletttragwerk zeichnet sich dadurch aus, dass es einen Rahmen, auch Skelettgerüst, nutzt, welcher bevorzugt aus zumindest einem Element, insbesondere tragendem Element gebildet wird, insbesondere aus zumindest einem Träger und/oder einer Stütze, wobei ein Träger horizontale Lasten trägt, wobei eine Stütze vertikale Lasten trägt. Bevorzugt weist ein Skeletttragwerk mehrere tragende Elemente auf. Vorteilhaft bietet eine solche Konstruktion ein hohes Maß an Flexibilität in Bezug auf die bauliche Gestaltung und Nutzung eines Gebäudes, insbesondere bei der Höhe und der Grundrissausgestaltung des Gebäudes.

Bei einem Skeletttragwerk sind folglich tragende Elemente häufig als Stützen und/oder Träger innerhalb des Gebäudevolumens angeordnet und zumindest abschnittsweise raumseitig zugänglich. Dadurch stehen mehrere Mantelflächenabschnitte unmittelbar zur Wärmeübertragung mit dem Innenraum zur Verfügung, sodass die Tragkonstruktion besonders effizient zur Temperierung genutzt werden kann. Die tragenden Elemente sind als Stützen und/oder Träger ausgebildet und über Knotenbereiche, hierin als Verbindung, bzw. Verbindungsstellen bezeichnet, zu einem Gerüst, insbesondere einem Skelettgerüst, oder einem Rahmen, bzw. Rahmenraster verbunden, die einen aussteifenden, also abstützenden Verband bilden und dadurch Lasten aufnehmen und in das Tragwerk bzw. in die Gründung ableiten und somit als Tragwerksgerüst die strukturelle Stabilität des Gebäudes gewährleisten oder dazu beitragen. Mehrere Mantelflächenabschnitte der tragenden Elemente sind dabei zumindest abschnittsweise dem Innenraum zugewandt, also raumseitig zugänglich und dienen somit der Wärmeübertragung Vorzugsweise ist zwischen zwei Stützen und/oder Trägern eine Wand bzw. ein Wandelement angeordnet, welche(s) keine tragende Funktion für das Gebäude übernimmt. In bevorzugten Ausführungsformen können zusätzlich tragende Elemente diagonal angeordnet sein, insbesondere als Querverstrebungen, um die strukturelle Stabilität zu erhöhen. Vorteilhaft bietet ein Skeletttragwerk im Allgemeinen ein hohes Maß an Flexibilität in Bezug auf die bauliche Gestaltung und Nutzung eines Gebäudes, insbesondere bei der Höhe und der Grundrissausgestaltung.

Gerade bei einem Skeletttragwerk sind tragende Elemente, insbesondere Träger und/oder Stützen, häufig zumindest abschnittsweise in den Innenraum weisend, also raumseitig angeordnet und/oder raumseitig zugänglich. Technischer Effekt hiervon ist, dass mehrere Mantelflächenabschnitte der tragenden Elemente unmittelbar für den Wärmetransfer mit dem Innenraum zur Verfügung stehen, was eine vergrößerte Wärmeübertragungsfläche bereitstellt, wodurch die Raumtemperatur gleichmäßiger beeinflusst werden kann und konvektionsbedingte Effekte wie Staubaufwirbelung reduziert werden können.

Dadurch, dass ein Skeletttragwerk aus einer Mehrzahl an tragenden Elementen, insbesondere Stützen und Trägern, ausgebildet ist, die über Verbindungsstellen ein Gerüst bzw. einen Rahmen bilden, ist eine Vielzahl von tragenden Elementen im Gebäude verteilt angeordnet und dadurch zahlreiche raumseitige Mantelflächenabschnitte für den Wärmetransfer bereitgestellt, sodass eine skalierbare, über das Gebäude verteilte Klimatisierung mit gleichmäßigerer Temperaturverteilung gewährleistet ist.

Eine Tragkonstruktion ist dabei jedoch nicht auf horizontal und/oder vertikal orientierte tragende Elemente beschränkt zu verstehen. So sind auch Anordnungen möglich, in denen ein tragendes Element entlang einer Diagonale einer Raumrichtung, beispielsweise einer Wand orientiert ist. Vorzugsweise schließt ein tragendes Element dabei mit einer den Raum begrenzenden Fläche, beispielsweise einer Wand, einer Raumdecke oder eines Raumbodens einen Winkel ein, wobei dieser Winkel vorzugsweise im Bereich von 180° bis 0°, besonders bevorzugt im Bereich von 90° bis 0°, besonders bevorzugt im Bereich von 45° bis 0° liegt. Vorzugsweise sind die tragenden Elemente dabei entlang einer Diagonalen einer Wand des Innenraums angeordnet. Vorzugsweise kann ein solches Element auch als Querverstrebung genutzt werden und zusätzlich die Stabilität des Gebäudes weiter erhöhen. Zusätzlich steht so eine weitere Fläche zur Klimatisierung zur Verfügung.

Bevorzugt weist die erfindungsgemäße Tragkonstruktion zumindest ein zweites und/oder zumindest ein weiteres tragendes Element aufweist. Dadurch wird die gewünschte Stabilität des Gebäudes erreicht. Vorteilhaft vergrößert sich somit auch die zu einem Wärmetransfer zur Verfügung stehende Fläche. Darüber hinaus ergibt sich eine größere gestalterische Freiheit beim Aufbau des Gebäudes.

Nach einer bevorzugten Ausgestaltung der Erfindung weist die Tragkonstruktion zumindest ein zweites und/oder zumindest ein weiteres tragendes Element (2.1, 2.2, 2.3) auf. Besonders bevorzugt weist die Erfindung eine Mehrzahl tragender Elemente, also mindestens zwei tragende Elemente, bevorzugt mindestens drei tragende Elemente, besonders bevorzugt mindestens vier, fünf, sechs, sieben, acht, neun, zehn oder weitere tragende Elemente auf. Dabei sind die tragenden Elemente in dieser Ausgestaltung im Wesentlichen identisch. Insbesondere ist jedes tragende Element innerhalb des Tragwerks als Hohlkörper ausgeformt und dazu geeignet, mit einem Stoff und/oder Stoffgemisch befüllt zu werden. Dadurch steht das Tragwerk in seiner Gesamtheit zum Zweck der Klimatisierung eines Gebäudes zur Verfügung.

In einer bevorzugten Ausführungsformen ist das tragende Element als Hohlkörper bzw. tragendes Hohlprofil mit umlaufender Umwandung ausgebildet, bei dem die Umwandung des Hohlkörpers die tragende Struktur des Elements bildet und das eingeschlossene Volumen den für das Befüllen vorgesehenen Innenraum des Profils zur Aufnahme des Stoffs und/oder Stoffgemischs definiert. Hierdurch dient der, bzw. das im Hohlkörper eingeschlossene Stoff und/oder Stoffgemisch als Speicher- bzw. Temperiermasse im Profilinnenraum, während die Umwandung Lasten aufnimmt und gleichzeitig einen definierten Wärmeleitpfad zwischen dem Stoff bzw. Stoffgemisch und der Umgebung bereitstellt. Vorteilhaft wird so gegenüber massiven Stützelementen mit lediglich eingebrachten Hohlräumen eine konstruktiv einfache, bauraum- und materialeffiziente Integration des Speichermediums ermöglicht, wobei sich das tragende Element zugleich als standardisierbares Bauteil (z. B. Profilträger) realisieren lässt.

Nach einer weiteren Ausgestaltung der Erfindung weist die Tragkonstruktion zumindest ein zweites und/oder ein weiteres tragendes Element (2.1, 2.2, 2.3) auf. Besonders bevorzugt weist die Erfindung eine Mehrzahl tragender Elemente, also mindestens zwei tragende Elemente, bevorzugt mindestens drei tragende Elemente, besonders bevorzugt mindestens vier, fünf, sechs, sieben, acht, neun, zehn oder weitere tragende Elemente auf. Bevorzugt weist das Tragwerk wenigstens 20 tragende Elemente, bevorzugt wenigstens 18 tragende Elemente, besonders bevorzugt wenigstens 16 tragende Elemente auf. Besonders bevorzugt weist das Tragwerk wenigstens 5000 tragende Elemente, bevorzugt wenigstens 2500 tragende Elemente, besonders bevorzugt wenigstens 1000 tragende Elemente auf. Dabei sind die tragenden Elemente in dieser Ausgestaltung unterschiedlich ausgelegt. Insbesondere ist eine Anzahl tragender Elemente, die kleiner ist als die Gesamtanzahl der tragenden Elemente, die das Tragwerk formen, als Hohlkörper ausgeformt und dazu geeignet, mit einem Stoff und/oder Stoffgemisch befüllt zu werden. Dadurch ergibt sich die Möglichkeit, das Tragwerk flexibel auch unter Einbeziehung anderer Konstruktionselemente, beispielsweise Stahlprofilträger, aufzubauen, wobei selektiv die tragenden Elemente zur Klimatisierung des Gebäudes genutzt werden können. So ergibt sich vorteilhaft eine höhere Flexibilität beim Aufbau des Tragwerks.

Nach einer Ausgestaltung handelt es sich bei dem Gebäude um ein mehrstöckiges Gebäude, wobei das Gebäude vorzugsweise mindestens zwei, besonders bevorzugt mindestens drei Stockwerke aufweist. Vorzugsweise weist das Gebäude eine Mehrzahl tragender Elemente auf, vorzugsweise wenigstens 20 tragende Elemente, bevorzugt wenigstens 18 tragende Elemente, besonders bevorzugt wenigstens 16 tragende Elemente auf. Eine solche Konfiguration eignet sich vorteilhaft zum Einsatz als Ein- oder Zweifamilienhaus. Dabei kann durch die gewählte Anzahl tragender Elemente, wie oben beschrieben, eine optimale Fläche für das Klimatisieren des Gebäudes durch die tragenden Elemente bereitgestellt werden.

Nach einer weiteren Ausgestaltung handelt es sich bei dem Gebäude um ein mehrstöckiges Gebäude, insbesondere um ein Hochhaus, wobei das Gebäude vorzugsweise mindestens sieben, bevorzugt mindestens zehn, besonders bevorzugt mindestens 30, ganz besonders bevorzugt mindestens 50 Stockwerke, mehr bevorzugt mindestens 100 Stockwerke. Vorzugsweise weist das Gebäude eine Mehrzahl tragender Elemente auf, vorzugsweise wenigstens 5000 tragende Elemente, bevorzugt wenigstens 2500 tragende Elemente, besonders bevorzugt wenigstens 1000 tragende Elemente auf. Ein solches Gebäude eignet sich vorteilhaft als Mehrfamilienhaus oder gewerblich genutztes, insbesondere Bürogebäude. Dabei kann durch die gewählte Anzahl tragender Elemente, wie oben beschrieben, eine optimale Fläche für das Klimatisieren des Gebäudes, insbesondere zum Erreichen einer Grundtemperatur des Gebäudes durch die tragenden Elemente bereitgestellt werden.

Es sind auch Konstruktionen denkbar, welche einen ebenerdigen, insbesondere einstöckigen Aufbau der Tragkonstruktion vorsehen, beispielsweise als Bungalow und/oder als Lagermöglichkeit. Auch hier ist eine Mehrzahl tragender Elemente vorgesehen, wobei sich die Anzahl der tragenden Elemente an der Größe des Bauwerks, bzw. der Grundfläche des zu errichtenden Gebäudes orientiert und vorzugsweise in einem Bereich von 8 bis 10000, bevorzugt von 20 bis 1000, besonders bevorzugt von 50 bis 200 tragenden Elementen liegt.

Erfindungsgemäß weist die Tragkonstruktion wenigstens ein tragendes Element auf. Dabei ist das wenigstens eine tragende Element im Wesentlichen als ein Hohlkörper ausgebildet, wie hierin definiert. Der Hohlkörper schließt erfindungsgemäß ein Volumen ein. Das eingeschlossene Volumen ist dabei bevorzugt zum Befüllen mit einem Stoff und/oder Stoffgemisch geeignet. Vorteilhaft lässt sich durch diese Ausführung Material gegenüber einem tragenden Element aus einem Vollmaterial einsparen. Zusätzlich ist das Ändern der Temperatur eines als Hohlkörper ausgeführten Elements aufgrund der geringeren Materialmasse mit einem geringeren Energieaufwand verbunden als das Ändern der Temperatur eines aus Vollmaterial ausgeführten tragenden Elements.

Nach einer bevorzugten Ausgestaltung weist die Tragkonstruktion wenigstens ein tragendes Element, insbesondere wenigstens ein erstes tragendes Element und/oder ein zweites tragendes Element und/oder zumindest ein weiteres tragendes Element auf, wobei das erste und/oder das zweite und/oder das zumindest eine weitere tragende Element zumindest abschnittsweise aus einem Material mit einer mittleren bis hohen spezifischen thermischen Leitfähigkeit ausgebildet ist. Insbesondere ist das wenigstens eine tragende Element, insbesondere das wenigstens eine erste tragende Element und/oder ein zweites tragendes Element und/oder zumindest ein weiteres tragendes Element zumindest abschnittsweise, bevorzugt zumindest zu 25 %, besonders bevorzugt zumindest zu 50 %, ganz besonders bevorzugt zumindest zu 75 %, noch mehr bevorzugt vollständig, aus einem Material mit einer spezifischen thermischen Leitfähigkeit von mindestens 10 W/(m*K), bevorzugt mindestens 15 W/(m*K) besonders bevorzugt mindestens 20 W/(m*K), ganz besonders bevorzugt mindestens 40 W/(m*K) gebildet. Ein solches Material eignet sich vorteilhaft zum beschleunigten Übertragen von Wärmeenergie, da die Wärmeenergie durch das Material schnell aufgenommen und/oder abgegeben wird.

Nach einer bevorzugten Ausgestaltung weist die Tragkonstruktion wenigstens ein tragendes Element, insbesondere wenigstens ein erstes tragendes Element und/oder ein zweites tragendes Element und/oder zumindest ein weiteres tragendes Element auf, wobei das erste und/oder das zweite und/oder das zumindest eine weitere tragende Element zumindest abschnittsweise aus einem Material mit einer niedrigen spezifischen Wärmekapazität ausgebildet ist. Dabei beträgt die spezifische thermische Leitfähigkeit des Materials vorzugsweise weniger als 0,01 J/(kg*K), bevorzugt weniger als 0,005 J/(kg*K), besonders bevorzugt weniger als 0,001 J/(kg*K) ganz besonders bevorzugt weniger als 0,0006 J/(kg*K). Ein solches Material eignet sich vorteilhaft zum schnellen Übertragen von Wärmeenergie, da eine Temperaturänderung des Materials bereits bei einem geringen Eintrag, bzw. Abtrag an Wärmeenergie erfolgt. Durch die geringe Wärmekapazität hat das Material zusätzlich eine geringe Speicherfähigkeit für Wärmekapazität, sodass die Wärmeenergie, die dem Material zugeführt wird, unmittelbar oder wenigstens mit geringen Verlusten der Umgebung zur Verfügung steht.

Nach einer besonders bevorzugten Ausgestaltung der Erfindung weist die Tragkonstruktion wenigstens ein tragendes Element, insbesondere wenigstens ein erstes tragendes Element und/oder ein zweites tragendes Element und/oder zumindest ein weiteres tragendes Element auf, wobei zumindest ein tragendes Element zumindest abschnittsweise aus einem Metall, insbesondere aus einem Stahl oder einer Stahllegierung ausgebildet ist. Ein solches tragendes Element zeichnet sich vorteilhaft durch seine mechanischen Eigenschaften, insbesondere seine Formbarkeit aber auch seine Stabilität, insbesondere seine Tragfähigkeit, sowie Widerstandsfähigkeit gegenüber Umwelt- und/oder Umgebungseinflüssen, insbesondere Korrosionsbeständigkeit und Feuerfestigkeit aus. Vorteilhaft macht die gute Formbarkeit ein solches tragendes Element vielseitig einsetzbar. Durch die hohe Festigkeit, also geringe Verformbarkeit beim Tragen von Lasten, ist ein tragendes Element aus einem Metall, insbesondere aus einem Stahl oder einer Stahllegierung, besonders geeignet, um wenigstens einen Bestandteil einer Tragkonstruktion, bevorzugt ein Skeletttragwerk, zu bilden.

Nach einer besonders bevorzugten Ausgestaltung der Erfindung ist das tragende Element vollständig aus einem Stahl oder einer Stahllegierung ausgebildet. Insbesondere ist das tragende Element dabei ein Stahlträger. Ein solches tragendes Element zeichnet sich vorteilhaft durch seine mechanischen Eigenschaften, insbesondere seine Formbarkeit aber auch seine Stabilität, insbesondere seine Tragfähigkeit, sowie Widerstandsfähigkeit gegenüber Umwelt- und/oder Umgebungseinflüssen, insbesondere Korrosionsbeständigkeit und Feuerfestigkeit aus. Vorteilhaft macht die gute Formbarkeit ein solches tragendes Element vielseitig einsetzbar. Durch die hohe Festigkeit, also geringe Verformbarkeit beim Tragen von Lasten, ist ein tragendes Element aus einem Metall, insbesondere aus einem Stahl oder einer Stahllegierung, besonders geeignet, um wenigstens einen Bestandteil einer Tragkonstruktion, bevorzugt ein Skeletttragwerk, zu bilden.

Im Sinne der Erfindung weist die Tragkonstruktion wenigstens ein tragendes Element, insbesondere wenigstens ein erstes tragendes Element und/oder ein zweites tragendes Element und/oder zumindest ein weiteres tragendes Element auf, wobei zumindest ein tragendes Element als ein dreidimensionaler Körper, insbesondere mit einer Grundfläche eines Vielecks, bspw. ein Dreieck, ein Viereck, ein Fünf-, Sechs-, Sieben- oder Achteck, oder mit der Grundfläche eines Kreises ausgestaltet ist. Auch Gestaltungsformen als Kegelstümpfe, Kugeln, elliptische oder pyramidale Strukturen sind denkbar. Bevorzugt ist das tragende Element als ein dreidimensionaler Körper mit einer viereckigen oder kreisförmigen Grundfläche, also als Quader oder als Zylinder ausgestaltet. Vorteilhaft sind zylindrische oder quaderförmige tragende Elemente gut zu fertigen und mit gängigen Strukturen des Bauwesens kombinierbar.

Nach einer besonders bevorzugten Ausgestaltung der Erfindung weist die Tragkonstruktion wenigstens ein tragendes Element, insbesondere wenigstens ein erstes tragendes Element und/oder ein zweites tragendes Element und/oder zumindest ein weiteres tragendes Element auf, wobei es sich bei zumindest einem tragenden Element um ein tragendes Element mit einer rechteckigen, besonders bevorzugt mit einer quadratischen Grundfläche handelt. Dabei ist das tragende Element als Hohlkörper ausgebildet, wobei der Hohlkörper eine rechteckige, bevorzugt quadratische Grundfläche einschließt, bzw. ein rechteckiges, bevorzugt quadratisches Profil aufweist. Vorzugsweise weist der Hohlkörper dabei wenigstens zwei Seitenlängen a und b auf, wobei die Seitenlängen a und b aus der Wertemenge von 20 mm, 30 mm, 40 mm, 50 mm, 60 mm, 70 mm, 80 mm, 90 mm, 100 mm, 110 mm, 120 mm, 125 mm, 140 mm, 150 mm, 160 mm, 180 mm, 200 mm und 220 mm und die Seitenlänge b aus der Wertemenge von 120 mm, 125 mm, 140 mm, 150 mm, 160 mm, 180 mm, 200 mm und 220 mm gewählt sind. Dabei können die Seitenlängen a und b unterschiedlich sein. Nach einer bevorzugten Ausgestaltung der Erfindung sind die Seitenlängen a und b identisch. Vorzugsweise handelt es sich bei den tragenden Elementen um Vierkantrohre, insbesondere Quadratrohre, insbesondere Vierkantrohre, bzw. Quadratrohre aus Stahl, mit einem handelsüblichen Standardmaß für die Seitenlänge. Somit kann vorteilhaft auf Spezialanfertigungen verzichtet werden.

Nach einer weiteren Ausgestaltung der Erfindung weist die Tragkonstruktion wenigstens ein tragendes Element, insbesondere wenigstens ein erstes tragendes Element und/oder ein zweites tragendes Element und/oder zumindest ein weiteres tragendes Element auf, wobei es sich bei dem tragenden Element um ein tragendes Element mit einer kreisförmigen Grundfläche handelt. Dabei ist das tragende Element als Hohlkörper ausgebildet, wobei der Hohlkörper eine kreisförmige Grundfläche einschließt, bzw. ein rundes Profil aufweist. Vorzugsweise weist der Hohlkörper dabei einen Außendurchmesser auf, wobei der Außendurchmesser aus der Wertemenge von 21,3 mm, 26,9 mm, 30,0 mm, 31,8 mm, 33,7 mm, 38,0 mm, 42,4 mm, 44,5 mm, 48,3 mm, 51,0 mm, 57,0 mm, 60,3 mm, 63,5 mm, 70,0 mm, 76,1 mm, 82,5 mm, 88,9 mm, 95,0 mm, 101,6 mm, 108,0 mm, 114,3 mm, 121,0 mm, 127,0 mm, 133,0 mm und 139,7 mm gewählt ist. Vorzugsweise handelt es sich bei den tragenden Elementen um Vierkantrohre, insbesondere Quadratrohre, insbesondere Vierkantrohre, bzw. Quadratrohre aus Stahl, mit einem handelsüblichen Standardmaß für den Außendurchmesser. Somit kann vorteilhaft auf Spezialanfertigungen verzichtet werden.

Bevorzugt weist ein tragendes Element weiterhin eine Wandstärke auf, wobei mit der Wandstärke die Dicke der Umwandung des tragenden Elements, bzw. des Hohlkörpers, der das tragende Element bildet, bezeichnet wird. Dabei entspricht die Wandstärke bevorzugt einem Wert aus dem Wertebereich von 3 mm bis 16 mm, bevorzugt von 5,6 mm bis 14,2 mm, besonders bevorzugt von 8,0 mm bis 12,5 mm. Insbesondere entspricht die Wandstärke einem Wert aus der Wertemenge von 3,0 mm, 4,0 mm, 5,0 mm, 5,6 mm, 6,0 mm, 6,3 mm, 7,1 mm, 8,0 mm, 8,8 mm, 10,0 mm, 11,0 mm, 12,5 mm, 14,2 mm und 16,0 mm.

Bevorzugt weist ein tragendes Element weiterhin eine Länge, insbesondere eine Höhe auf, die vorzugsweise mit der Abmessung einer Raumseite, insbesondere einer Raumhöhe und/oder einer Raumlänge korrespondiert. Insbesondere weist ein tragendes Element eine Länge im Bereich von 2 m bis 10 m, bevorzugt im Bereich von 2 m bis 6 m, besonders bevorzugt im Bereich von 2,2 m bis 3,6 m, ganz besonders bevorzugt im Bereich von 2,6 m bis 3,4 m auf. Vorzugsweise ist die Länge eines tragenden Elements dabei individuell an die gewünschte Raumabmessung anpassbar.

Ebenso ist denkbar, dass ein tragendes Element eine Länge aufweist, die deutlich von den Abmessungen Raumseiten abweicht. Dabei kann das tragende Element so ausgestaltet sein, dass es nur einen Bruchteil der Raumabmessung, bspw. der Raumhöhe ausmacht. Beispielsweise kann das tragende Element eine Länge von 0,1 m bis 2 m, bevorzugt von 0,5 m bis 2 m, besonders bevorzugt von 1 m bis 2 m haben. Vorteilhaft kann das tragende Element dabei dazu geeignet sein, mit weiteren tragenden Elementen in Verbindung eine Tragkonstruktion zu bilden, wobei die Fläche der tragenden Elemente frei zusammensetzbar ist. Es ist ebenso möglich, dass das tragende Element so ausgestaltet ist, dass seine Länge einem Vielfachen der Raumabmessung, bspw. der Raumhöhe entspricht, bzw. die Raumhöhe übersteigt. Beispielsweise kann das tragende Element eine Länge von 10 m bis 250 m, bevorzugt von 15 m bis 150 m, besonders bevorzugt von 30 m bis 100 m haben. Vorzugsweise kann so ein einzelner Träger über die gesamte Länge oder Höhe eines Gebäudes als tragendes Element dienen, was den Aufbau vereinfacht.

Insbesondere zeichnet sich ein tragendes Element dadurch aus, dass es zumindest einen Flächenabschnitt aufweist, welche in den Innenraum eines Gebäudes weist. Ein Flächenabschnitt bezeichnet dabei einen Teilabschnitt der Mantelfläche des tragenden Elements, insbesondere der einen Teilabschnitt der Mantelfläche oder die gesamte Mantelfläche eines im Wesentlichen zylindrisch geformten, tragenden Elements. Ein Flächenabschnitt bezeichnet ebenfalls mindestens einen Teilabschnitt oder mindestens eine vollständige Seitenfläche eines im Wesentlichen quaderförmigen tragenden Elements oder mehrere Seitenflächen oder Seitenflächenabschnitte eines quaderförmigen Elements oder die gesamte Mantelfläche eines quaderförmigen Elements.

Unter in den Raum weisen ist dabei zu verstehen, dass der Flächenabschnitt baulich nicht durch andere Elemente, beispielsweise Wandelemente, abgedeckt ist, sondern direkt mit dem Innenraum, insbesondere der den Innenraum ausfüllenden Umgebungsluft in Verbindung steht. Dabei ist ein Flächenabschnitt auch dann noch als in den Raum weisend zu verstehen, wenn er beispielsweise durch bewegliches Mobiliar und/oder Dekorationselemente teilweise oder vollständig abgedeckt ist.

Ein tragendes Element, insbesondere ein erstes und/oder ein zweites und/oder zumindest ein weiteres tragendes Element steht nach einer bevorzugten Ausgestaltung der Erfindung zumindest teilweise frei im Innenraum und bietet somit vorteilhaft wenigstens einen Flächenabschnitt, welcher zum Transfer von Wärmeenergie genutzt werden kann, wobei der Flächenabschnitt vorzugsweise einen Flächeninhalt von 0,04 m² bis 2,2 m², bevorzugt 0,11 m² bis 0,576 m², besonders bevorzugt 0,312 m² bis 0,476 m² aufweist. Dadurch ist eine maßgebliche Beeinflussung der Temperatur des Innenraums möglich. Zusätzlich entstehen so vorteilhaft weniger Staubaufwirbelungen und ein gleichmäßiges Raumklima.

Nach einer bevorzugten Ausgestaltung weist ein tragendes Element, insbesondere ein erstes und/oder ein zweites und/oder zumindest ein weiteres tragendes Element mindestens jeweils zwei oder drei in den Innenraum weisende Flächenabschnitte auf. Dadurch vergrößert sich der Bereich, der zum Transfer von Wärmeenergie zur Verfügung steht. Vorteilhaft kann so eine schnellere Änderung der Temperatur im Innenraum eines Gebäudes erreicht werden, verglichen mit einem einzelnen in den Raum weisenden Flächenabschnitt. Die Verwendung von mehreren Flächenabschnitten ermöglicht auch den Transfer von Wärmeenergie in mehr als eine Raumrichtung, wodurch sich ein gleichmäßiges Raumklima ergibt.

Nach einer bevorzugten Ausgestaltung der Erfindung weist ein tragendes Element, insbesondere ein erstes und/oder ein zweites und/oder zumindest ein weiteres tragendes Element mindestens einen auf eine Umwandung des Innenraums weisenden Flächenabschnitt auf, wobei die Umwandung vorzugsweise eine Außenumwandung eines Gebäudes ist, wobei der Flächenabschnitt des tragenden Elements vorzugsweise mit der Umwandung abschließt und/oder von der Umwandung eingeschlossen ist.

In einer bevorzugten Ausgestaltung der Erfindung ist ein tragendes Element, insbesondere ein erstes und/oder ein zweites und/oder zumindest ein weiteres tragendes Element im Wesentlichen quaderförmig, weist also zwei Stirnflächen und vier Seitenflächen auf, wobei die Stirnflächen vorzugsweise einen deutlich geringeren Flächeninhalt haben als die Seitenflächen. Vorzugsweise ist das Verhältnis des Flächeninhalts einer Seitenfläche zum Flächeninhalt einer Stirnfläche im Bereich von 1:5 bis 1:500, besonders bevorzugt im Bereich von 1:20 bis 1:200, besonders bevorzugt im Bereich von 1:30 bis 1:100. Bevorzugt weisen die Stirnflächen in dieser Ausgestaltung in Richtung der vertikalen Abgrenzungen des Innenraums, beispielsweise in Richtung des Bodens des Innenraums und einer Überdachung und/oder Deckenkonstruktion des Innenraums.

In einer Ausgestaltung weist wenigstens eine Seitenfläche oder ein Seitenflächenabschnitt eines tragenden Elements, insbesondere eines ersten und/oder ein zweiten und/oder zumindest eines weiteren tragenden Elements in einen Innenraum eines Gebäudes, wobei wenigstens eine weitere Seitenfläche, vorzugsweise mindestens zwei weitere Seitenflächen, besonders bevorzugt drei weitere Seitenflächen mit einer Umwandung des Innenraums abschließen oder von einer Umwandung des Innenraums umgeben, insbesondere eingeschlossen sind. Dadurch ergibt sich ein in die Umwandung des Innenraums integriertes tragendes Element. Vorteilhaft ist so ein Wärmetransfer über die wenigstens eine Seitenfläche in den Innenraum gewährleistet, während das tragende Element keinen zusätzlichen Raum im Innenraum einnimmt.

Besonders bevorzugt schließt eine Umwandung eines Innenraums in einer Ausgestaltung der Erfindung mit wenigstens einer, vorzugsweise wenigstens mit zwei, besonders bevorzugt mit wenigstens drei Seitenflächenabschnitten, vorzugsweise Seitenflächen wenigstens eines tragenden Elements ab und ist zumindest abschnittsweise aus einem Material mit einer spezifischen Wärmekapazität von mindestens 0,7 kJ/(kg*K), bevorzugt von mindestens 0,75 kJ/(kg*K), besonders bevorzugt von mindestens 0,8 kJ/(kg*K) gebildet. Durch eine solche Konfiguration ist die Umwandung dazu geeignet, die Wärmeenergie, welche von den mit der Umwandung abschließenden Seitenflächenabschnitte, vorzugsweise Seitenflächen des tragenden Elements abgegeben wird, zu speichern, wobei durch die geringe, vorzugsweise nicht vorhandene Beabstandung die auftretenden Verluste beim Übergang der Wärmeenergie minimiert werden. Die Umwandung ist weiterhin dazu geeignet, die gespeicherte Wärmeenergie mit einer Verzögerung an den Innenraum abzugeben. So kann vorteilhaft eine Stabilisierung der Temperatur im Innenraum überbrückend auch dann gewährleistet werden, wenn das tragende Element selbst in einem begrenzten Zeitraum, beispielsweise für 5 bis 500 Minuten, bevorzugt für 15 bis 240 Minuten, besonders bevorzugt für 30 bis 180 Minuten, keine Wärmeenergie zur Verfügung stellt.

Nach einer weiteren Ausgestaltung der Erfindung weist die Umwandung eines Innenraums ein Material mit einer spezifischen Wärmekapazität von mindestens 0,7 kJ/(kg*K), bevorzugt von mindestens 0,75 kJ/(kg*K), besonders bevorzugt von mindestens 0,8 kJ/(kg*K) auf oder ist zumindest abschnittsweise daraus gebildet. In dieser Ausgestaltung ist die Umwandung derart dimensioniert, dass sie die Wärmeenergie, welche von den mit der Umwandung abschließenden Seitenflächenabschnitte, vorzugsweise Seitenflächen zumindest eines tragenden Elements abgegeben wird, speichern kann. Vorzugsweise speichert die Umwandung die Wärmeenergie für mindestens 1 bis 30 Stunden, bevorzugt für 10 bis 20 Stunden, besonders bevorzugt für 12 bis 16 Stunden. Dadurch kann die von dem tragenden Element abgegebene Wärmeenergie zu einem späteren Zeitpunkt einem durch die Umwandung begrenzten Innenraum eines Gebäudes zur Verfügung gestellt werden.

In einer weiteren Ausgestaltung der Erfindung ist ein tragendes Element, insbesondere ein erstes und/oder ein zweites und/oder zumindest ein weiteres tragendes Element im Wesentlichen als Zylinder ausgebildet. Dabei weist das tragende Element eine Zylindermantelfläche auf, welche entlang des Umfangs einer kreisförmigen Grundfläche verläuft und eine Krümmung aufweist. Dabei weist zumindest ein Abschnitt der Mantelfläche, insbesondere ein Zylindersegment in einen Innenraum eines Gebäudes. Durch diese Konfiguration ergibt sich eine gleichmäßige Abgabe an Wärmeenergie in jede Raumrichtung des Innenraums. Vorteilhaft ergibt sich so eine gleichmäßige Temperaturverteilung im Innenraum.

In einer weiteren Ausgestaltung der Erfindung ist ein tragendes Element, insbesondere ein erstes und/oder ein zweites und/oder zumindest ein weiteres tragendes Element als ein quaderförmiges Element ausgebildet und so im Innenraum eines Gebäudes angeordnet, dass wenigstens zwei Seitenflächenabschnitte, vorzugsweise Seitenflächen des Elements, bevorzugt wenigstens drei Seitenflächenabschnitte, vorzugsweise Seitenflächen, besonders bevorzugt alle Seitenflächen abschnitte, vorzugsweise Seitenflächen des tragenden Elements in den Innenraum weisen. Dadurch steht mindestens die Hälfte, bevorzugt drei Viertel, besonders bevorzugt die Gesamtheit der Oberfläche der Seitenflächen zum Transfer von Wärmeenergie zwischen dem tragenden Element und dem Innenraum zur Verfügung. Vorteilhaft kann so eine schnelle Änderung der Temperatur des Innenraums realisiert werden. Zudem ergibt sich eine gleichmäßige Verteilung der Temperatur im Innenraum, da wenigstens zwei, vorzugsweise drei, besonders bevorzugt vier Raumrichtungen durch die Orientierung des tragenden Elements abgedeckt werden.

In einer weiteren Ausgestaltung der Erfindung ist ein tragendes Element, insbesondere ein erstes und/oder ein zweites und/oder zumindest ein weiteres tragendes Element als ein zylinderförmiges Element ausgebildet und so im Innenraum eines Gebäudes angeordnet, dass wenigstens die Hälfte der Mantelfläche des Elements, bevorzugt wenigstens drei Viertel der Mantelfläche, besonders bevorzugt die gesamte Mantelfläche des tragenden Elements in den Innenraum weist. Dadurch steht mindestens die Hälfte, bevorzugt drei Viertel, besonders bevorzugt die Gesamtheit der Oberfläche der Mantelfläche zum Transfer von Wärmeenergie zwischen dem tragenden Element und dem Innenraum zur Verfügung. Vorteilhaft kann so eine schnelle Änderung der Temperatur des Innenraums realisiert werden. Zudem ergibt sich eine gleichmäßige Verteilung der Temperatur im Innenraum, da durch die Orientierung des tragenden Elements ein Transfer von Wärmeenergie in alle Raumrichtungen gleichmäßig ermöglicht wird.

Weitere Ausgestaltungen der Erfindung mit tragenden Elementen mit un- oder asymmetrischen Formen und/oder aneinander angrenzend angeordneten Teilflächen und/oder Teilflächenabschnitten sind ebenfalls denkbar. Dadurch können vorteilhaft architektonische Akzente bei der Raumgestaltung gesetzt werden und eine individuell auf die Raumaufteilung abgestimmte Wärmeenergieverteilung erreicht werden. Auch die Verwendung von bogenförmigen tragenden Elementen, welche bspw. als Teil einer Gewölbestruktur fungieren können, ist denkbar.

In einer Ausgestaltung der Erfindung weist ein als Hohlkörper ausgebildetes tragendes Element, insbesondere ein erstes und/oder ein zweites und/oder zumindest ein weiteres tragendes Element abstehende Strukturen, insbesondere Finnen, auf, wobei die abstehenden Strukturen in das vom Hohlkörper eingeschlossene Volumen und/oder in den Innenraum des Gebäudes hineinragend angeordnet sind. Die abstehenden Strukturen sind vorzugsweise zumindest abschnittsweise aus einem Material ausgebildet, welches eine hohe thermische Leitfähigkeit aufweist. Vorzugsweise sind die abstehenden Strukturen zumindest abschnittsweise aus demselben Material ausgebildet, aus dem das tragenden Element zumindest abschnittsweise ausgebildet ist, sodass sie dieselbe Wärmeleitfähigkeit wie das tragende Element aufweisen. Durch diese Anordnung der abstehenden Strukturen ergibt sich im Vergleich zum tragenden Element ohne solche Strukturen eine größere tatsächliche Oberfläche, sodass das tragende Element eine verbesserte Wärmeleitfähigkeit aufweist und eine Änderung der Wärmeenergie des Inneren des tragenden Elements effektiv an einen Innenraum eines Gebäudes übertragen kann.

In einer Ausgestaltung der Erfindung sind die abstehenden Strukturen sind vorzugsweise zumindest abschnittsweise aus einem Material ausgebildet, welches eine hohe thermische Leitfähigkeit aufweist. Vorzugsweise handelt es sich dabei um ein Material, welches von dem Material, welches das tragende Element bildet, verschieden ist. Vorteilhaft kann so die thermische Leitfähigkeit des tragenden Elements erhöht werden.

Gemäß einer weiteren Ausführungsform kann vorgesehen sein, dass ein als Hohlkörper ausgebildetes tragendes Element, insbesondere ein erstes und/oder ein zweites und/oder zumindest ein weiteres tragendes Element zusätzliche Führungsstrukturen, insbesondere rohrartige Führungsstrukturen für einen Stoff und/oder ein Stoffgemisch, beispielsweise ein Leitungssystem aufweist. Die Führungsstrukturen sind dabei vorzugsweise dazu ausgelegt, zwei unterschiedliche Stoffe und/oder Stoffgemische voneinander getrennt im Innern des Hohlkörpers zu führen. Vorzugsweise können so mehrere Kreisläufe zum Transport von Wärmeenergie getrennt voneinander innerhalb des tragenden Elements angeordnet werden.

Nach einer weiteren Ausgestaltung der Erfindung kann vorgesehen sein, dass die Gesamtkonstruktion des Gebäudes sowohl tragende als auch nicht tragende Elemente vorsieht, wobei die nicht tragenden Elemente derart ausgestaltet sind, dass auch sie einen Hohlkörper aufweisen der ein Volumen einschließt, welches sich zum Befüllen mit einem Stoff und/oder Stoffgemisch eignet, wobei auch hier vorgesehen sein kann, dass der Hohlkörper zusätzlich eine Stofftemperierungsvorrichtung aufweist, sodass er, analog zu dem oben beschriebenen tragenden Element, zum Klimatisieren eines Innenraums eines Gebäudes genutzt werden kann. Vorteilhaft ermöglicht das Verwenden von nicht tragenden Elementen das freie Platzieren der Elemente im Raum, sodass ohne Rücksicht auf die Statik des Gebäudes ein Klimatisieren nach Bedarf innerhalb des Raums an günstigen Orten, beispielsweise in der unmittelbaren Nähe von Fenstern und/oder Türen realisiert werden kann.

Erfindungsgemäß ist das Innere des Hohlkörpers, welcher ein tragendes Element bildet, mit wenigstens einem Stoff und/oder Stoffgemisch gefüllt. Bevorzugt handelt es sich bei dem wenigstens einen Stoff und/oder Stoffgemisch um einen Festkörper, wobei der Festkörper vorzugsweise einen niedrigen Schmelzpunkt aufweist. Dadurch bedarf es vorteilhaft einer geringen Temperatur und damit verbunden einer geringen Energiezufuhr, um einen Wechsel des Aggregatzustands herbeizuführen.

Stoff im Sinne der Erfindung bezieht sich dabei auf den chemischen Begriff des Stoffes und bezeichnet eine bestimmte Menge von Materie, die durch eine homogene Zusammensetzung gekennzeichnet ist. Stoffe können Elemente oder chemische Verbindungen sein und werden durch chemische und physikalische Eigenschaften wie Dichte, Schmelzpunkt, Siedepunkt, Reaktivität und Löslichkeit beschrieben. Unter Stoff ist dabei ein Reinstoff, also eine bestimmte Menge an Materie bestehend aus nur einem bestimmten Element oder einer bestimmten chemischen Verbindung zu verstehen.

Ein Stoffgemisch bezeichnet im Sinne der Erfindung eine bestimmte Menge von Materie, die sich durch eine heterogene Zusammensetzung auszeichnet. Stoffgemische können dabei Zusammensetzungen von mehreren Elementen oder chemischen Verbindungen sein, die sich jeweils durch ihre individuellen chemischen und physikalischen Eigenschaften wie Dichte, Schmelzpunkt, Siedepunkt, Reaktivität und Löslichkeit beschreiben lassen. Das Stoffgemisch als Zusammensetzung aus den einzelnen Stoffen lässt sich durch physikalische und chemische Eigenschaften beschreiben, die dabei jeweils von den Eigenschaften der einzelnen es bildenden Stoffe verschieden sein können, vorzugsweise sind.

Gemäß einer bevorzugten Ausgestaltung ist der Stoff und/oder das Stoffgemisch dabei derart innerhalb des Hohlkörpers angeordnet, dass er, bzw. es benachbart zu einem Heizelement angeordnet ist, vorzugsweise das Heizelement von wenigstens einer Raumrichtung einschließt, bevorzugt von wenigstens zwei Raumrichtungen einschließt, besonders bevorzugt von wenigstens drei Raumrichtungen einschließt, ganz besonders bevorzugt von wenigstens vier Raumrichtungen einschließt. So ist vorteilhaft eine gute Wärmeübertragung über eine große Fläche zwischen Stoff und/oder Stoffgemisch und dem Heizelement ermöglicht.

Vorteilhaft weist der Stoff und/oder das Stoffgemisch einen niedrigen Schmelzpunkt auf. Vorzugsweise liegt der Schmelzpunkt dabei zwischen 0°C bis 180°C, besonders bevorzugt zwischen 10°C und 100°C, ganz besonders bevorzugt zwischen 20°C und 80°C. Dadurch lässt sich durch Erwärmen des Stoffes und/oder Stoffgemisches ein Phasenübergang von fest zu flüssig bewirken. Die dafür benötigte Wärmeenergie ist durch den niedrigen Schmelzpunkt vorteilhaft gering.

Besonders bevorzugt handelt es sich bei dem Stoff und/oder Stoffgemisch um ein Phasenwechselmaterial (Phase Change Material, PCM). Ein PCM zeichnet sich durch einen niedrigen Schmelzpunkt, wie hierin definiert, sowie eine hohe latente Wärme, auch Umwandlungsenthalpie genannt, aus. Eine hohe latente Wärme bezieht sich im Kontext der Erfindung auf die Eigenschaft eines Materials bei konstanten Temperaturen des Materials thermische Energie speichern und/oder freisetzen zu können, sprich, die Temperatur des Materials ändert sich trotz Zufuhr äußerer Energie bei Temperaturen um den Schmelzpunkt zunächst nicht. Die zugeführte Energie verbleibt als Schmelzenergie, auch Schmelzenthalpie, innerhalb des Materials. Dadurch eignen sich PCMs vorteilhaft zum Speichern thermischer Energie durch Aufnehmen/Abgeben zusätzlicher thermischer Energie beim Phasenübergang, auch als Schmelzwärme oder Kristallisationswärme bezeichnet. Vorteilhaft kann ein solches Material gut zum Stabilisieren, besonders zum Ausgleichen von Temperaturspitzen bei der Klimatisierung von Gebäuden genutzt werden, da durch die Zwischenspeicherung von Wärme im Material eine plötzliche Erwärmung der Umgebung verzögert wird. Zugleich eignet sich das Material durch das Abgeben gespeicherter Wärme zu einem späteren Zeitpunkt auch dazu, plötzliche Temperatureinbrüche abzumildern.

Nach einer Ausgestaltung handelt es sich bei dem Stoff und/oder Stoffgemisch um ein PCM, wie hierin definiert. Dabei kann es sich bei dem PCM um einen Stoff und/oder ein Stoffgemisch ausgewählt aus der folgenden Gruppe handeln: Paraffin, Salze oder Salzhydrate, Fette oder Öle, Wasser, Eisensulfid, Paraffin- oder Fettsäure-Mischungen oder metallische Materialien.

Nach einer besonders bevorzugten Ausgestaltung der Erfindung handelt es sich bei dem Stoff und/oder Stoffgemisch um Paraffin. Dabei zeichnet sich Paraffin insbesondere durch einen Schmelzpunk im Bereich von 40°C bis 70°C aus und kann eine Schmelzwärme, bzw. Schmelzenthalpie im Bereich von 180 kJ/kg bis 280 kJ/kg, bevorzugt 190 kJ bis 260 kJ/kg, besonders bevorzugt 200 kJ/kg bis 240 kJ/kg aufweisen. Dadurch eignet sich Paraffin vorzugsweise besonders zum Nachspeichern von Wärme bei typischen Vorlauftemperaturen von Radiatoren, insbesondere bei 50°C bis 70°C. Durch die Nachspeicherung von Wärme kann vorteilhaft die aktive Heizungszeit reduziert werden, da der Stoff auch nach der aktiven Erwärmung Wärmeenergie freisetzen kann. Somit ergibt sich ein effizienteres Energie- und Zeitmanagement beim Heizen, beispielsweise in Kombination mit erneuerbaren Energien, wobei der Stoff und/oder das Stoffgemisch, insbesondere das PCM als Energiezwischenspeicher genutzt wird.

Vorteilhaft zeichnet sich ein Stoff und/oder Stoffgemisch, insbesondere ein PCM, wie hierin definiert, der und/oder das zum Befüllen eines tragenden Elements gewählt wird, durch eine sehr hohe spezifische Wärmekapazität aus, sodass ein hoher Betrag an Wärmeenergie durch den Stoff und/oder Stoffgemisch aufgenommen und wieder abgegeben werden kann. Dadurch kann eine effiziente Temperaturregulierung in einem Innenraum eines Gebäudes erreicht werden. Vorzugsweise liegt die spezifische Wärmekapazität des Stoffs und/oder Stoffgemischs zwischen 1,4 kJ/(kgK) bis 4,2 kJ/(kgK), bevorzugt zwischen 1,8 kJ/(kgK) bis 3 kJ/(kgK), besonders bevorzugt zwischen 1,9 kJ/(kgK) bis 2,9 kJ/(kgK). Vorteilhaft ermöglicht eine solche hohe Wärmekapazität eine effiziente Speicherung und Abgabe von Wärme und ermöglicht eine effektive Temperaturstabilisierung. Zusätzlich kann auch durch die hohe Wärmekapazität die aktive Heizungs- und/oder Kühlungszeit reduziert werden.

Nach einer bevorzugten Ausgestaltung der Erfindung findet dabei eine Energieübertragung zwischen der Umwandung des mit einem Stoff und/oder einem Stoffgemisch gefüllten Hohlkörpers und der Umgebung des Hohlkörpers, bzw. des tragenden Elements statt, wobei es zu einer Energieaufnahme oder Energieabgabe des Stoffs und/oder Stoffgemischs kommt. Dazu ist insbesondere vorgesehen, dass eine Benetzung zwischen der Umwandung und dem Stoff und/oder Stoffgemisch gewährleistet ist, sodass eine direkte Energieübertragung zwischen Umwandung und Stoff und/oder Stoffgemisch ermöglicht ist. Vorzugsweise weist der Hohlkörper dazu einen Füllstand mit einem PCM in flüssiger Phase von wenigstens 70%, bevorzugt von wenigstens 80%, besonders bevorzugt von wenigstens 90% des Volumens des Hohlkörpers, bzw. des tragenden Elements auf. Dadurch ist eine optimierte Ausnutzung des vorhandenen Volumens zur Energiespeicherung gewährleistet. Zusätzlich kann durch eine solche Anordnung auf in Zirkulationselement verzichtet werden.

Nach einer Ausgestaltung der Erfindung weist der Hohlkörper ein Leitungssystem auf, welches zur Zirkulation des Stoffes und/oder Stoffgemisches in der flüssigen Phase ausgelegt ist. Vorzugsweise ist das Leitungssystem innerhalb des Hohlkörpers, also im Inneren des tragenden Elements angeordnet. Dabei ist das Leitungssystem vorzugsweise derart eingerichtet, dass es den Stoff und/oder das Stoffgemisch sowohl in seiner flüssigen als auch in seiner festen Phase aufnehmen kann. Vorteilhaft kann so eine geringere Menge an Stoff und/oder Stoffgemisch genutzt werden, um eine Verteilung des Stoffs und/oder Stoffgemischs im gesamten Tragwerk zu realisieren.

Beispielsweise kann das Leitungssystem dabei ein Reservoir aufweisen, welches zur Aufnahme des Stoffs und/oder Stoffgemischs in seiner festen Phase ausgelegt ist. Ein Reservoir bezeichnet dabei ein von der restlichen Tragkonstruktion abgegrenztes Volumen, vorzugsweise einen umwandeten Behälter, insbesondere wärmeisolierten umwandeten Behälter, wobei das Volumen wesentlich kleiner, vorzugsweise maximal 20%, bevorzugt maximal 10%, besonders bevorzugt maximal 5% des Volumens der Tragkonstruktion ist. Dabei kann vorgesehen sein, dass im Innern des Reservoirs eine Erwärmung des Stoffs und/oder Stoffgemisches stattfindet, sodass der Übergang von der festen zur flüssigen Phase von zumindest einem Teil des sich im Reservoir befindlichen Stoffs und/oder Stoffgemischs vollzogen wird. Alternativ kann das Reservoir auch als Speicher zum Zwischenspeichern von einer Menge an bereits erwärmtem Stoff und/oder Stoffgemisch ausgelegt sein. Dabei ist vorgesehen, dass das Reservoir, insbesondere das Innere eines Behälters, mit der Tragkonstruktion, insbesondere dem Inneren der Tragkonstruktion fluidisch verbunden ist, sodass eine Zirkulation eines Stoffs und/oder Stoffgemischs in seiner flüssigen Phase zwischen dem Reservoir, insbesondere dem Behälter und der Tragkonstruktion möglich ist. Dabei kann weiterhin vorgesehen sein, dass der Teil des Stoffs und/oder Stoffgemischs, welcher den Wechsel von der festen zur flüssigen Phase vollzogen hat, in das Leitungssystem befördert, vorzugsweise über ein Pumpsystem in das Leitungssystem befördert wird, wobei das Pumpsystem vorzugsweise mindestens eine Pumpe, insbesondere eine Zentrifugalpumpe, Verdrängerpumpe, Membranpumpe, Schraubenpumpe, Kolbenpumpe, Magnetkupplungspumpe oder Exzenterschneckenpumpe, oder in Verbindung mit mindestens einem Filter, beispielsweise einem Siebfilter, Beutelfilter, Patronenfilter, Magnetfilter, Zyklonfilter, Kerzenfilter oder selbstreinigenden Filter aufweist, welcher zum Filtern des Stoffs und/oder Stoffgemischs ausgelegt ist, sodass Teile des Stoffs und/oder Stoffgemischs, die den Phasenwechsel nicht vollzogen haben im Reservoir verbleiben. Vorteilhaft kann so die Erwärmung zentral durchgeführt werden. Ein solcher Aufbau reduziert das zu befüllende Volumen innerhalb des Hohlkörpers zudem und führt so zu einer Kostenersparnis im Vergleich zu einem Hohlkörper ohne Leitungssystem, da der Bedarf an Stoff und/oder Stoffgemisch geringer ist.

Gemäß einer weiteren Ausgestaltung kann vorgesehen sein, dass ein Phasenwechsel des Stoffs und/oder Stoffgemischs von flüssig zu fest ebenfalls in einem dafür vorgesehenen Reservoir erfolgt. Dabei wird die Temperatur des Stoffs und/oder Stoffgemischs innerhalb des Leitungssystems vorzugsweise derart nach unten hin begrenzt, dass die Schmelztemperatur des Stoffs und/oder Stoffgemischs nicht unterschritten wird. Dabei kann vorgesehen sein, die Vorlauftemperatur des Stoffs und/oder Stoffgemischs so einzustellen, dass eine Abkühlung innerhalb des Leitungssystems ausgeschlossen ist, beispielsweise wird die Vorlauftemperatur zwischen 5°C und 25°C höher, vorzugsweise zwischen 5°C und 15°C höher, bevorzugt zwischen 5°C und 10°C höher als die Schmelztemperatur des Stoffs eingestellt. Es kann zusätzlich oder unabhängig von der Einstellung der Schmelztemperatur vorgesehen sein, dass das Leitungssystem eine zusätzliche Vorrichtung zum Erwärmen des Stoffs und/oder Stoffgemischs vorsieht, sodass eine Abkühlung unter die Schmelztemperatur unterbunden wird. Vorteilhaft kann dadurch eine gleichmäßige Wärmeabgabe innerhalb des Leitungssystems realisiert werden und eine Schädigung der Leitungen selbst durch Ablagern des erstarrten Stoffs und/oder Stoffgemischs unterbunden werden.

In bevorzugten Ausführungsformen weist die Tragkonstruktion folglich ein Leitungssystem auf, über welches das eingeschlossene Volumen wenigstens eines Hohlkörpers mit einer Heizvorrichtung außerhalb der Tragkonstruktion fluidisch verbunden ist, sodass der Stoff und/oder das Stoffgemisch durch die Heizvorrichtung stofftemperierbar, insbesondere erwärmbar, ist. Ferner ist ein Reservoir vorgesehen, welches mit dem Leitungssystem und damit mit der Tragkonstruktion fluidisch verbunden ist und zur Aufnahme des Stoffs und/oder Stoffgemischs ausgebildet ist. Hierdurch ist es möglich, dass der Stoff und/oder das Stoffgemisch, insbesondere in einer flüssigen Phase, zwischen dem Reservoir und der Tragkonstruktion zirkuliert und Wärmeenergie innerhalb der Tragkonstruktion verteilt wird. Vorteilhaft kann dadurch eine zentrale, wartungsfreundliche Stofftemperierung mit verteilter Wärmeabgabe/-aufnahme über die tragenden Elemente realisiert werden, wobei insbesondere die Anzahl innerhalb der Tragkonstruktion anzuordnender Heizvorrichtungen reduziert werden kann.

Das Reservoir ist vorzugsweise derart ausgebildet, dass es den Stoff und/oder das Stoffgemisch zumindest teilweise in fester Form aufnehmen kann und dass der Stoff und/oder das Stoffgemisch im Reservoir durch die Heizvorrichtung zumindest teilweise aufgeschmolzen werden kann. Hierdurch kann der Stoff und/oder das Stoffgemisch in der flüssigen Phase aus dem Reservoir in das Leitungssystem eingespeist und über die Tragkonstruktion verteilt werden, während nicht aufgeschmolzene Anteile im Reservoir verbleiben können. Vorteilhaft wird dadurch eine betriebssichere Bereitstellung der flüssigen Phase des Stoffs und/oder Stoffgemischs ermöglicht und die Funktion des Leitungssystems wird stabilisiert.

Ebenfalls denkbar ist eine Ausgestaltung der Erfindung, welche die Verwendung mehrerer Stoffe und/oder Stoffgemische zum Befüllen des Hohlkörpers vorsieht, insbesondere in Kombination mit einem Leitungssystem, welches vom Hohlkörper aufgewiesen wird, insbesondere in seinem Inneren angeordnet ist. Eine solche Anordnung bietet die Möglichkeit, mehrere Stoffe und/oder Stoffgemische getrennt voneinander in mehreren Innenräumen eines Gebäudes zur Temperaturregulierung zu nutzen. Vorteilhaft ergibt sich so eine individuelle Einstellbarkeit der Temperatur in unterschiedlichen Innenräumen des Gebäudes.

Erfindungsgemäß kann der wenigstens eine Stoff und/oder das Stoffgemisch zusätzlich mit einem oder mehreren Zusatzstoffen, Materialien oder Additiven beaufschlagt sein. Hierbei handelt es sich bevorzugt um wärmeleitfähige Zusätze, die der Verbesserung des Wärmeübergangs innerhalb des Hohlkörpers dienen. Besonders bevorzugt sind Metallfasern, insbesondere Metallwolle, da diese einfach in den Hohlraum integrierbar sind und aufgrund ihrer faserförmigen Struktur lange Wärmeleitpfade ausbilden. Durch die hohe Porosität der Metallfasern ergibt sich zudem eine große spezifische Oberfläche und eine vergrößerte Kontaktfläche zwischen dem Stoff oder Stoffgemisch und den Metallfasern, wodurch der Wärmeübergang zwischen diesen effizient verbessert wird. Alternativ oder ergänzend können Metallfinnen vorgesehen sein, welche eine gezielte Wärmeleitung innerhalb des Hohlkörpers ermöglichen. Weiterhin ist es möglich, Nano-Additive oder Partikel sowie grafitbasierte Komposite einzusetzen, um die Wärmeleitfähigkeit des Stoffes oder Stoffgemisches weiter zu erhöhen und die thermische Reaktionsgeschwindigkeit des Systems zu verbessern.

Erfindungsgemäß kann der wenigstens eine Stoff, insbesondere ein PCM, in verkapselter Form vorliegen. Hierzu ist das PCM bevorzugt in wenigstens einer Kapsel, insbesondere einer Kapsel aus einem Kunststoffmaterial, aufgenommen, wobei das PCM im Inneren der Kapsel angeordnet ist. Die Kapsel kann dabei von einem Fluid, insbesondere Wasser, umflossen sein. Durch die Verkapselung des PCM wird der Wärmeübergang zwischen dem Fluid und dem PCM gezielt beeinflusst, insbesondere verlangsamt, da die Kapsel eine zusätzliche thermische Barriere bildet. Dies führt zu einer reduzierten Konvektion zwischen dem Fluid und dem PCM und somit zu einer verlangsamten Temperaturänderung des PCM, wodurch eine gleichmäßigere und zeitlich gestreckte Be- und Entladung der thermischen Speicherkapazität erreicht wird.

Erfindungsgemäß weist die Tragkonstruktion eine Vorrichtung zum Einstellen der Temperatur des Stoffs und/oder Stoffgemischs, hierin als Stofftemperierungsvorrichtung bezeichnet, auf. Die Stofftemperierungsvorrichtung ist dabei derart eingerichtet, dass sie die Temperatur des Stoffs und/oder Stoffgemischs verändert, insbesondere erhöht oder verringert, bevorzugt erhöht. Dabei ist die Stofftemperierungsvorrichtung insbesondere dazu eingerichtet, den Stoff und/oder das Stoffgemisch derart zu erwärmen, dass der Schmelzpunkt des Stoffs und/oder Stoffgemischs überschritten wird. Dabei wird dem Stoff und/oder Stoffgemisch vorzugsweise Energie zugeführt, bis ein Phasenwechsel des Stoffs und/oder Stoffgemischs von fest zu flüssig stattfindet.

Nach einer Ausgestaltung ist die Stofftemperierungsvorrichtung dabei dazu eingerichtet, die Temperatur des Stoffs und/oder Stoffgemischs zu erhöhen. Vorzugsweise erhöht die Stofftemperierungsvorrichtung die Temperatur des Stoffs und/oder Stoffgemischs dabei auf 30°C bis 90°C, bevorzugt auf 40°C bis 80°C, besonders bevorzugt auf 45°C bis 65°C. Durch eine solche Temperaturauswahl ist eine effiziente Erwärmung des Innenraums eines Gebäudes möglich. Dabei ist die gewählte Temperatur vorteilhaft kompatibel mit unterschiedlichen Heizsystemen und kann hoch genug gewählt werden, um auch bei schlechter Isolation und geringer Fläche zum Erwärmen eines Innenraums beizutragen.

Vorzugsweise ist die Stofftemperierungsvorrichtung dabei als Heizvorrichtung ausgelegt, wobei die Heizvorrichtung als dezentrale Heizvorrichtung ausgelegt ist, beispielsweise in Form einer Rohrheizung oder elektrischer Heizpatronen oder Heizkabeln oder einer Kombination der genannten Elemente, wobei beispielsweise elektrische Heizelemente zum Einsatz kommen können. Eine dezentrale Heizvorrichtung bezeichnet dabei eine Heizvorrichtung, die aus einer Vielzahl einzelner Elemente, vorzugsweise einzelner Heizelemente besteht, wobei die Heizelemente an unterschiedlichen Positionen entlang der Tragkonstruktion, vorzugsweise innerhalb eines tragenden Elements bzw. Hohlkörpers angebracht sind. Ein solcher Aufbau zeichnet sich vorteilhaft dadurch aus, dass er kompakt ausgestaltet und in ein Leitungssystem integriert werden kann und/oder variabel innerhalb eines tragenden Elements platziert werden kann. Somit ergibt sich ein geringer Platzbedarf und eine optimierte Position von Heizelementen zur Wärmeerzeugung innerhalb der Tragkonstruktion. Darüber hinaus ermöglicht dies eine Vorerwärmung des Stoffs und/oder Stoffgemischs und eine bedarfsabhängige Nacherwärmung direkt im Hohlkörper, wodurch lokale Temperaturunterschiede innerhalb der Tragkonstruktion ausgeglichen werden können. Vorteilhaft wird so eine homogenere Temperaturverteilung im System bei gleichzeitig reduzierter Anzahl lokaler Heizstellen erreicht, ohne auf die schnelle Reaktionsfähigkeit der innenliegenden Heizvorrichtung zu verzichten.

Erfindungsgemäß kann die Stofftemperierungsvorrichtung insbesondere als Heizdraht, vorzugsweise in Form eines Heizkabels, ausgebildet sein. Ein Heizkabel lässt sich im Gegensatz zu einem Heizstab oder einer Heizpatrone vorteilhaft einfacher entlang und innerhalb des tragenden Elements verlegen und verteilen, sodass eine flexible Anpassung an die Geometrie des Hohlkörpers sowie an lokale Temperaturbedarfe ermöglicht wird. Durch die verteilte Anordnung des Heizkabels entlang des tragenden Elements kann zudem eine besonders gleichmäßige Wärmeabgabe erzielt werden, wodurch sich eine homogene Temperaturverteilung im Inneren des Hohlkörpers und damit eine gleichmäßigere Be- und Entladung des Stoffes, insbesondere des PCM, ergibt.

Erfindungsgemäß kann die Stofftemperierungsvorrichtung als Heizmatte ausgelegt sein. Eine Heizmatte lässt sich vorteilhaft flächig an dem tragenden Element, insbesondere entlang der gesamten Höhe eines Stahlträgers, anordnen, sodass eine großflächige und gleichmäßige Wärmeeinbringung erreicht wird. Durch die flächige Ausbildung der Heizmatte kann eine homogene Temperaturverteilung innerhalb des tragenden Elements und damit eine gleichmäßigere Temperierung des Stoffes, insbesondere des PCM, erzielt werden, wodurch sich eine reproduzierbare und zeitlich stabile Einstellung des Raumklimas unterstützt ergibt.

Erfindungsgemäß kann die Stofftemperierungsvorrichtung als Heizstab und/oder Heizpatrone ausgebildet sein, der vorzugsweise im Fußbereich des tragenden Elements, insbesondere eines als Stahlträger ausgebildeten tragenden Elements, angeordnet ist. Der Heizstab und/oder die Heizpatrone kann dabei in Kombination mit einer Platte vorgesehen sein, über welche die Wärmeeinbringung in das im Inneren des tragenden Elements angeordnete PCM erfolgt, sodass das PCM bevorzugt von unten nach oben erwärmt und sukzessive aufgeschmolzen wird. Weiterhin kann im Fußbereich eine Wärmedämmung vorgesehen sein, um einen unerwünschten Wärmeeintrag in den Boden zu verhindern und die Wärmeeinbringung gezielt in das tragende Element zu leiten. Ferner ist bevorzugt eine Revisionsöffnung, insbesondere im Fußbereich, vorgesehen, über welche der Heizstab und/oder die Heizpatrone und/oder zugehörige Anschlüsse für Wartungszwecke zugänglich sind. Ein derartiger Aufbau ermöglicht eine zentrale Installation der Heizvorrichtung und zeichnet sich dadurch aus, dass die Heizvorrichtung leicht zugänglich und somit wartungsfreundlich ausgestaltet ist.

Nach einer weiteren Ausgestaltung ist die Stofftemperierungsvorrichtung dabei als Heizvorrichtung ausgelegt, wobei die Heizvorrichtung als zentrale Heizvorrichtung ausgelegt ist, insbesondere Wärmetauscher ausgelegt ist, beispielsweise in Verbindung mit einer Induktionsheizung oder einer Wärmepumpe oder Solarthermie oder einer Mikrowellen- oder Strahlungsheizung oder einer Kombination der genannten Elemente. Eine zentrale Heizvorrichtung bezeichnet dabei eine Heizvorrichtung, die an einem einzigen oder an wenigen fixen Punkten innerhalb einer Tragkonstruktion lokalisiert ist, vorzugsweise in Verbindung mit einem Reservoir, wie hierin definiert, zum Erwärmen eines Stoffs und/oder Stoffgemischs, wobei das Erwärmen des Stoffs und/oder Stoffgemischs innerhalb dieses Reservoirs stattfindet. Ein solcher Aufbau eignet sich vorteilhaft besonders für eine zentrale Erwärmung des Stoffs und/oder Stoffgemischs, wobei eine energieeffiziente und umweltfreundliche Energiegewinnungsstrategie genutzt werden kann. Zusätzlich ist ein solcher Aufbau vorteilhaft kompatibel mit weiteren Heizsystemen in einem Gebäude, beispielsweise einer zusätzlichen Fußboden- oder Wandheizung oder auch Radiatoren.

Nach einer bevorzugten Ausgestaltung ist die Stofftemperierungsvorrichtung dabei als Heizvorrichtung ausgelegt, wobei die Heizvorrichtung als Kombination aus einer zentralen und dezentralen Heizvorrichtung, wie hierin definiert, ausgelegt ist. Ein solcher Aufbau bietet den Vorteil, dass eine Vorerwärmung des Stoffs und/oder Stoffgemischs zentral erfolgen kann, wobei diese vorzugsweise über energieeffiziente und umweltfreundliche Methoden erfolgt, und zusätzlich bei Bedarf eine dezentrale Nacherwärmung des Stoffs und/oder Stoffgemischs in seiner flüssigen Phase vorgenommen werden kann, wodurch beispielsweise auch eine individuelle Temperatureinstellung innerhalb mehrerer Abschnitte der Tragkonstruktion möglich ist.

Nach einer Ausgestaltung der Erfindung handelt es sich bei der Stofftemperierungsvorrichtung um einen Wärmeübertrager. Unter einem Wärmeübertrager versteht der Fachmann eine Vorrichtung, die thermische Energie von einem Stoffstrom auf einen anderen überträgt. Vorzugsweise ist der Wärmeübertrager derart eingerichtet, dass er Wärmeenergie von einem weiteren Stoff und/oder Stoffgemisch auf den Stoff und/oder das Stoffgemisch innerhalb eines Hohlkörpers, welcher ein tragendes Element bildet, überträgt. Dabei kann die dafür benötigte Wärmeenergie beispielsweise durch eine Wärmeenergieerzeugungsvorrichtung, insbesondere eine Wärmepumpe, beispielsweise eine Luftwärmepumpe, aber auch durch ein Heizelement, beispielsweise ein elektrisches Heizelement oder einem Heißluftgebläse erzeugt werden. Vorteilhaft kann ein solches Element eine lokale Temperaturerhöhung bewirken.

Nach einer Ausgestaltung der Erfindung handelt es sich bei der Stofftemperierungsvorrichtung um einen Wärmeübertrager, wobei das Übertragen von Wärmeenergie von einem ersten Stoffstrom auf einen weiteren Stoff erfolgt. Dabei handelt es sich bei dem weiteren Stoff vorzugsweise um den Stoff und/oder das Stoffgemisch, das sich innerhalb des Hohlkörpers befindet, wobei der Stoff und/oder das Stoffgemisch derart angeordnet ist, dass es direkt mit der Umwandung des Hohlkörpers in Kontakt steht. Bei dem ersten Stoffstrom handelt es sich vorzugsweise um einen Stoff und/oder ein Stoffgemisch, welches sich durch eine hohe spezifische Wärmekapazität, wie hierin definiert, aufweist, besonders bevorzugt um Wasser. Dabei ist der erste Stoffstrom vorzugsweise getrennt vom weiteren Stoffstrom angeordnet, insbesondere innerhalb eines zusätzlichen Leitungssystems, welches am Hohlkörper, insbesondere an der Innenseite des Hohlkörpers angeordnet ist und sich vorzugsweise über eine Mehrzahl, vorzugsweise alle tragenden Elemente des Gebäudes erstreckt. Vorzugsweise kann der erste Stoffstrom dabei innerhalb des Leitungssystems zirkuliert werden. Dabei ist der weitere Stoff das Leitungssystem derart umgibt, dass eine Übertragung von Wärmeenergie von dem weiteren Stoff auf den ersten Stoffstrom über die Umwandung des Leitungssystems ermöglicht ist. Somit kann eine Wärmeübertragung von dem ersten Stoffstrom auf den Stoff und/oder das Stoffgemisch innerhalb des Hohlkörpers erfolgen. Vorteilhaft kann so eine zentrale Erwärmung oder Kühlung des ersten Stoffstroms erfolgen, während eine dezentrale Erwärmung oder Kühlung des Stoffs und/oder Stoffgemischs innerhalb der tragenden Elemente erfolgt. Vorteilhaft kann so die Anzahl von Heizvorrichtungen innerhalb der einzelnen tragenden Elemente reduziert werden.

Nach einer Ausgestaltung der Erfindung weist die Stofftemperierungsvorrichtung auch ein Mittel zum Anpassen des Feuchtigkeitsgehalts des Stoffs und/oder Stoffgemischs innerhalb der Tragkonstruktion auf. Dabei kann es sich bei diesem Mittel um eine Entfeuchtungsfunktion der Stofftemperierungsvorrichtung handeln, es kann aber auch eine Kombination der Stofftemperierungsvorrichtung und eines Trockenmittels, beispielsweise eines Silicatgels angedacht sein. Eine Reduktion der Feuchtigkeit innerhalb der Tragkonstruktion erhöht vorteilhaft die Langlebigkeit der verbauten Komponenten und beugt einer Eisbildung vor.

Nach einer bevorzugten Ausgestaltung der Erfindung ist die Tragkonstruktion dazu eingerichtet, die Temperatur in mindestens einem Innenraum eines Gebäudes einzustellen. Dabei ist unter Einstellen zu verstehen, dass die Temperatur in dem zumindest einen Innenraum des Gebäudes auf einen festgelegten, insbesondere durch einen Nutzer festgelegten Wert gebracht wird. Erfindungsgemäß findet hierzu ein Transfer von Wärmeenergie zwischen dem tragenden Element, insbesondere der zumindest einem Flächenabschnitt der Mantelfläche des tragenden Elements, wie hierin definiert, und der das tragende Element umgebenden Luft des Innenraums, auch als Umgebungsluft bezeichnet, sowie des zumindest einen Stoffs und/oder Stoffgemischs im Inneren des tragenden Elements statt. Dabei ist sowohl ein Abgeben von Wärmeenergie der Umgebungsluft über die Außenfläche des tragenden Elements an den Stoff und/oder das Stoffgemisch als auch ein Aufnehmen von Wärmeenergie durch die Umgebungsluft über die Außenfläche des tragenden Elements durch den Stoff und/oder das Stoffgemisch möglich. Dabei wird die Wärmeenergie des Stoffs und/oder Stoffgemischs innerhalb des tragenden Elements vorzugsweise über eine mit dem tragenden Element in Verbindung stehende Stofftemperierungsvorrichtung, wie hierin beschrieben, verändert.

Eine besonders bevorzugte Ausgestaltung der Erfindung sieht vor, dass die Stofftemperierungsvorrichtung dazu eingerichtet ist, die Temperatur des Stoffs und/oder des Stoffgemischs derart zu ändern, dass eine einstellbare Grundtemperatur in zumindest einem Innenraum eines Gebäudes vorherrscht. Unter Grundtemperatur ist dabei eine Raumtemperatur zu verstehen, die dazu geeignet ist, einen Raum derart zu klimatisieren, dass eine minimale Aufenthaltstemperatur vorherrscht. Eine minimale Aufenthaltstemperatur beträgt dabei beispielsweise mindestens 16°C, bevorzugt mindestens 18°C, besonders bevorzugt mindestens 20°C. Besonders bevorzugt eignet sich die Erfindung auch zur Nutzung in Kombination mit weiteren Einrichtungen zum Klimatisieren von Innenräumen, beispielsweise Klimaanlagen oder Heizelementen, um eine von der Grundtemperatur abweichende Temperatur zu erreichen.

Nach einer weiteren Ausgestaltung der Erfindung weist die erfindungsgemäße Vorrichtung ein Messelement, insbesondere einen Temperaturfühler auf, welches dazu eingerichtet ist, eine Temperatur eines Innenraums eines Gebäudes, auch als Umgebungstemperatur bezeichnet, zu erfassen. Vorzugsweise kann so die vorherrschende Umgebungstemperatur mittels der Tragkonstruktion überprüft werden. Vorteilhaft kann dadurch ergebnisabhängig die Klimatisierung des Innenraums gesteuert werden.

Die erfindungsgemäße Tragkonstruktion weist nach einer weiteren Ausgestaltungsform eine Recheneinheit auf, die dazu eingerichtet ist, die erfasste Umgebungstemperatur mit einem in einer Datenbank hinterlegten Temperaturwert, hierin Solltemperaturwert genannt, zu vergleichen. Dabei kann die Datenbank sowohl als externes Element über eine drahtlose oder eine Kabelverbindung mit der Recheneinheit Daten austauschen als auch als fest integrierter Teil der Recheneinheit ausgelegt sein. Die Datenbank kann dabei als Cloudspeicher dezentral oder an zentraler Stelle als physische Hardware ausgelegt sein. Wird eine Abweichung zwischen dem Solltemperaturwert und der erfassten Umgebungstemperatur ermittelt, die über einen Toleranzbereich hinausgeht, ist die Recheneinheit dazu eingerichtet, ein elektrisches Signal zu erzeugen, welches durch die Recheneinheit übermittelt werden kann. Vorzugsweise beträgt der Toleranzbereich 5°C, besonders bevorzugt 3°C, ganz besonders bevorzugt 2°C. Der erreichte Temperaturwert weicht also um maximal 5°C, bevorzugt um maximal 3°C, besonders bevorzugt um maximal 2°C von dem Solltemperaturwert ab.

Nach einer Ausgestaltung weist die Recheneinheit eine Nutzerschnittstelle, insbesondere eine optische Nutzerschnittstelle, bevorzugt eine optische Nutzerschnittstelle, welche Nutzereingaben ermöglicht auf. In dieser Ausgestaltung ist die Nutzerschnittstelle dazu eingerichtet, einem Nutzer Informationen zur Verfügung zu stellen, insbesondere eine erfasste Umgebungstemperatur und/oder eine eingestellte Solltemperatur und/oder weitere Informationen, bspw. eine aktuelle Temperatur und/oder Phasenzustand des Stoffs und/oder Stoffgemischs, wobei unter Phasenzustand zu verstehen ist, ob der Stoff und/oder das Stoffgemisch in flüssiger oder in fester Form vorliegt.

Nach einer bevorzugten Ausgestaltung weist die erfindungsgemäße Tragkonstruktion einen Aktor auf, welcher mit der Recheneinheit so wirkverbunden ist, dass die Recheneinheit dazu eingerichtet ist, ein elektrisches Signal zum Ansteuern des Aktors zu erzeugen und den Aktor damit anzusteuern. Besonders bevorzugt handelt es sich bei diesem Aktor um eine Stofftemperierungsvorrichtung, wie hierin beschrieben. Dabei bewirkt das Signal zum einen, dass die Stofftemperierungsvorrichtung die Temperatur des Stoffs und/oder Stoffgemischs derart verändert, dass Wärmeenergie durch den Stoff und/oder das Stoffgemisch aufgenommen oder abgegeben wird, insbesondere, dass ein Phasenwechsel von fest zu flüssig oder von flüssig zu fest vollzogen wird. Zum anderen kann das Signal auch bewirken, dass die Stofftemperierungsvorrichtung eine Änderung der Temperatur des Stoffs und/oder Stoffgemischs pausiert, abbricht und/oder beendet. Somit kann die Ansteuerung der Stofftemperierungsvorrichtung vorteilhaft automatisiert erfolgen.

Nach einer besonders bevorzugten Ausgestaltung der Erfindung erfolgt die Ansteuerung des Aktors, insbesondere der Stofftemperierungsvorrichtung dabei über ein durch die Recheneinheit erzeugtes elektrisches Signal. Vorzugsweise wird das elektrische Signal durch die Recheneinheit bei einer ermittelten Abweichung zwischen einer erfassten Umgebungstemperatur und einem Solltemperaturwert erzeugt. Somit ist der Aktor, insbesondere die Stofftemperierungsvorrichtung automatisch ansteuerbar. Vorteilhaft ergibt sich so keine Notwendigkeit von Nutzereingaben und die gewünschte Temperatur des Innenraums kann zuverlässig eingestellt werden. Es wird auch keine Veränderung der Einstellungen bei einer Änderung der Raumtemperatur notwendig, da die erfindungsgemäße Vorrichtung bereits bei kleinen Änderungen der Temperatur reagieren kann.

Gemäß einer weiteren Ausgestaltung der Erfindung ist die Recheneinheit derart eingerichtet, dass sie ein Signal zum Ansteuern eines Aktors, bevorzugt einer Stofftemperierungsvorrichtung, mit einer zeitlichen Taktung, insbesondere einer durch einen Nutzer festgelegten zeitlichen Taktung erzeugt. Unter einer zeitlichen Taktung ist in diesem Zusammenhang beispielsweise ein Tages- und/oder Wochen- und/oder Monatsplan und/oder eine vergleichbare Planung zu verstehen, im Rahmen dessen mindestens eine feste Ein- und/oder Ausschaltzeit festgelegt sind, zu denen die Recheneinheit ein elektrisches Signal erzeugt und an den Aktor, insbesondere die Stofftemperierungvorrichtung übermittelt. Das elektrische Signal bewirkt dabei, dass der Aktor eine Veränderung der Temperatur und/oder des Phasenzustands des Stoffs und/oder Stoffgemischs bewirkt oder die Änderung der Temperatur und/oder des Phasenzustands des Stoffs und/oder Stoffgemischs pausiert, abbricht und/oder beendet. Vorteilhaft kann so ein automatisierter Betriebsplan der erfindungsgemäßen Vorrichtung voreingestellt und/oder durch einen Nutzer eingegeben werden, wobei auch Umgebungsvariablen wie jahreszeitbedingte hohe und/oder niedrige Außentemperaturen einbeziehbar sind.

Nach einer ganz besonders bevorzugten Ausgestaltung der Erfindung ist die Recheneinheit dazu eingerichtet, ein elektrisches Signal zum Ansteuern eines Aktors, insbesondere einer Stofftemperierungsvorrichtung, sowohl mit einer zeitlichen Taktung, insbesondere einer durch den Nutzer festgelegten zeitlichen Taktung als auch bei einer ermittelten Abweichung zwischen einer erfassten Umgebungstemperatur und einem Solltemperaturwert zu erzeugen. Dabei erfolgt vorzugsweise ein Anpassen der Temperatur des Stoffs und/oder Stoffgemischs im Innern der Tragkonstruktion durch die Stofftemperierungsvorrichtung nur dann, wenn der eingestellte Plan eine Änderung der Temperatur des Stoffs und/oder Stoffgemischs im Innern der Tragkonstruktion und eine dadurch zu erreichende Klimatisierung des Innenraums vorsieht. Vorteilhaft kann so ein durch den Nutzer eingestellter Plan zum Klimatisieren eines Innenraums eines Gebäudes automatisiert überprüft und gegebenenfalls angepasst werden. Dadurch kann zuverlässig das Erreichen einer gewünschten Raumtemperatur gesichert werden und gleichzeitig effizient auf den Bedarf des Nutzers abgestimmt klimatisiert werden.

Die erfindungsgemäße Vorrichtung kann im Inneren der Tragkonstruktion, insbesondere im Inneren eines tragenden Elements, mindestens ein Zirkulationselement zum Zirkulieren des Stoffs und/oder Stoffgemischs angeordnet sein. Das mindestens eine Zirkulationselement ist derart eingerichtet, dass es für eine Umverteilung, insbesondere eine Umwälzung des Stoffs und/oder Stoffgemischs im Inneren des tragenden Elements sorgt. Der Stoff und/oder das Stoffgemisch wird vorzugsweise derart im Inneren des tragenden Elements umverteilt, dass er, bzw. es entlang der Außenfläche des tragenden Elements geführt wird. Dadurch wird der Austausch von Wärmeenergie zwischen dem Stoff und/oder Stoffgemisch und der Außenfläche des tragenden Elements gefördert. Vorteilhaft wird so die Änderung der Raumtemperatur beschleunigt. Zudem wird eine gleichmäßige Verteilung der Wärmeenergie innerhalb des tragenden Elements gefördert, wodurch vorteilhaft auch eine gleichmäßige Temperaturverteilung im Inneren und außerhalb des tragenden Elements gefördert wird.

Nach einer bevorzugten Ausgestaltung der Erfindung weist die Tragkonstruktion mindestens zwei, bevorzugt mindestens drei, besonders bevorzugt mindestens vier oder mehr Zirkulationselemente auf. Bevorzugt sind die Zirkulationselemente derart angeordnet, dass jedes tragende Element der Tragkonstruktion mindestens ein Zirkulationselement aufweist. Durch diese Anordnung ist eine effektive Umverteilung, bzw. Umwälzung des Stoffs und/oder Stoffgemischs in der gesamten Tragkonstruktion sichergestellt. Dadurch kann vorteilhaft eine gleichmäßige Verteilung der Wärmeenergie innerhalb der Tragkonstruktion und eine sich daraus ergebende gleichmäßige Temperaturverteilung in allen Innenräumen eines Gebäudes erreicht werden. Zudem wird durch eine gleichmäßige Verteilung der Wärmeenergie innerhalb der Tragkonstruktion das Auftreten von Bereichen mit höherer und/oder niedriger Wärmeenergie vermieden.

Nach einer bevorzugten Ausgestaltung der Erfindung weist die Tragkonstruktion zumindest ein zweites und/oder ein weiteres tragendes Element (2.1, 2.2, 2.3) auf. Besonders bevorzugt weist die Erfindung eine Mehrzahl tragender Elemente, also mindestens zwei tragende Elemente, bevorzugt mindestens drei tragende Elemente, besonders bevorzugt mindestens vier, fünf, sechs, sieben, acht, neun, zehn oder weitere tragende Elemente auf. Die tragenden Elemente sind dabei miteinander über eine Verbindung, vorzugsweise eine stoffschlüssige Verbindung, insbesondere eine Schweißverbindung, beispielsweise eine Schmelzschweißverbindung und/oder eine Widerstandsschweißverbindung, miteinander verbunden. Die Verbindung ist derart ausgelegt, dass ein Entweichen eines sich im Inneren der tragenden Elemente befindlichen Stoffs und/oder Stoffgemischs verhindert wird, die einzelnen tragenden Elemente also dicht miteinander fluidverbunden. Fluidverbunden bedeutet im Kontext der Erfindung, dass ein Austausch eines und/oder mehrerer Stoffe und/oder Stoffgemische über die Verbindung der tragenden Elemente ermöglicht ist. Vorteilhaft kann so gewährleistet werden, dass ein erwärmter Stoff und/oder erwärmtes Stoffgemisch in der gesamten Tragkonstruktion zirkuliert werden kann.

Nach einer weiteren Ausgestaltung der Erfindung sind die tragenden Elemente formschlüssig miteinander verbunden. Dabei weisen die tragenden Elemente bspw. Nut-Feder-Elemente auf, die derart ineinandergreifen, dass eine feste Verbindung zwischen den tragenden Elementen besteht. In dieser Ausgestaltung weisen die tragenden Elemente vorzugsweise an den Verbindungsstellen ein Überbrückungselement auf, insbesondere eine Schlauchverbindung, welche eine fluidisch dichte Verbindung der tragenden Elemente untereinander gewährleistet. Vorteilhaft lässt sich so bei geringem Energieaufwand eine Verbindung zwischen den tragenden Elementen formen, wobei gewährleistet ist, dass die tragenden Elemente in ihrer Form stabil bleiben. Dadurch können baulich bedingte Spaltmaße und ein Verziehen der tragenden Elemente innerhalb der Tragkonstruktion verhindert werden.

Nach einer weiteren Ausgestaltung der Erfindung sind die tragenden Elemente kraftschlüssig miteinander verbunden. Dabei weisen die tragenden Elemente bspw. eine Schraubverbindung auf, die derart ineinandergreift, dass eine feste Verbindung zwischen den tragenden Elementen besteht. In dieser Ausgestaltung weisen die tragenden Elemente vorzugsweise an den Verbindungsstellen ein Überbrückungselement auf, insbesondere eine Schlauchverbindung, welche eine fluidisch dichte Verbindung der tragenden Elemente untereinander gewährleistet. Vorteilhaft lässt sich so bei geringem Energieaufwand eine Verbindung zwischen den tragenden Elementen formen, wobei gewährleistet ist, dass die tragenden Elemente in ihrer Form stabil bleiben. Dadurch können baulich bedingte Spaltmaße und ein Verziehen der tragenden Elemente innerhalb der Tragkonstruktion verhindert werden.

Dabei erfolgt nach einer bevorzugten Ausgestaltung der Erfindung das Verbinden der tragenden Elemente vorzugsweise an dem Ort, an dem die Tragkonstruktion errichtet wird, hierin als Aufstellungsort bezeichnet. Dadurch ergibt sich ein vereinfachter Transport der Bestandteile der Tragkonstruktion.

Es ist jedoch auch eine Ausführung denkbar, bei der eine teilweise oder vollständige Verbindung der tragenden Elemente an einer anderen Stelle erfolgt und anschließend ein Transport der tragenden Elemente an den Aufstellungsort stattfindet. Vorteilhaft kann so der Aufbau der Tragkonstruktion variabel und an die Umgebungsbedingungen angepasst erfolgen und die Aufstellzeit der Tragkonstruktion verkürzt werden.

Gemäß einer bevorzugten Ausgestaltung der Erfindung weist die Tragkonstruktion eine Mehrzahl tragender Elemente auf, wobei die tragenden Elemente miteinander stoffschlüssig fluidverbunden sind. Dabei ist mindestens ein, vorzugsweise genau ein tragendes Element mit mindestens einer, vorzugsweise genau einer Stofftemperierungsvorrichtung fluidverbunden. Die Stofftemperierungsvorrichtung ist dazu eingerichtet, die Temperatur und/der den Phasenzustand eines Stoffs und/oder Stoffgemischs innerhalb der tragenden Elemente der Tragkonstruktion derart zu ändern, dass sich die Wärmeenergie des Stoffs und/oder Stoffgemischs ändert. Diese Ausgestaltung bietet den Vorteil, dass die Klimatisierung mittels der Tragkonstruktion durch eine zentrale Stofftemperierungsvorrichtung erfolgt und somit die Regelung ebenfalls zentral erfolgen kann, also nicht mehrere Stofftemperierungsvorrichtungen getrennt voneinander angesteuert werden müssen. Zudem reduziert sich der Materialund Energieaufwand, da lediglich eine Stofftemperierungsvorrichtung implementiert und betrieben wird.

Insbesondere handelt es sich bei einer besonders bevorzugten Ausgestaltung der Erfindung bei der Tragkonstruktion um ein Skeletttragwerk, wie hierin definiert, wobei die Tragkonstruktion dabei zumindest ein zweites und/oder zumindest ein weiteres tragendes Element (2.1, 2.2, 2.3) aufweist. Besonders bevorzugt weist das Skeletttragwerk eine Mehrzahl tragender Elemente, also mindestens zwei tragende Elemente, bevorzugt mindestens drei tragende Elemente, besonders bevorzugt mindestens vier, fünf, sechs, sieben, acht, neun, zehn oder weitere tragende Elemente auf. Dabei ist jedes tragende Element innerhalb des Tragwerks als Hohlkörper ausgeformt und dazu geeignet, mit einem Stoff und/oder Stoffgemisch befüllt zu werden. Dadurch steht das Skeletttragwerk in seiner Gesamtheit zum Zweck der Klimatisierung eines Gebäudes zur Verfügung. Dabei sind die tragenden Elemente miteinander fluidverbunden, insbesondere stoffschlüssig und/oder formschlüssig und/oder kraftschlüssig miteinander fluidverbunden, wie hierin definiert. Vorzugsweise ist dabei jedes tragende Element der Tragkonstruktion, insbesondere des Skeletttragwerks mit einem Stoff und/oder Stoffgemisch befüllt. Dabei weist die Tragkonstruktion eine Stofftemperierungsvorrichtung, wie hierin definiert auf, wobei die Stofftemperierungsvorrichtung als zentrale oder dezentrale Stofftemperierungsvorrichtung ausgelegt ist, wie hierin definiert. Vorteilhaft ist es so möglich, die Temperatur im gesamten Gebäude mittels einer einzelnen Vorrichtung, insbesondere einem Skeletttragwerk, einzustellen. Somit kann eine homogene Temperaturverteilung ermöglicht werden. Gleichzeitig ist jedoch auch eine Realisierung möglich, welche durch eine dezentrale Stofftemperierungsvorrichtung eine gesonderte Einstellung der Temperatur in verschiedenen Gebäudeabschnitten, insbesondere Innenräumen ermöglicht.

Nach einer weiteren Ausgestaltung der Erfindung weist die Tragkonstruktion eine Mehrzahl tragender Elemente auf. Die tragenden Elemente sind in dieser Ausgestaltung voneinander fluidisch isoliert, weisen also keine Fluidverbindung auf, sodass ein Austausch von Stoffen und/oder Stoffgemischen zwischen den tragenden Elementen nicht möglich ist. Gemäß dieser Ausgestaltung ist eine Mehrzahl von tragenden Elementen der Tragkonstruktion, bevorzugt mindestens zwei tragende Elemente der Tragkonstruktion, besonders bevorzugt mindestens drei tragende Elemente, besonders bevorzugt zumindest vier, fünf oder sechs tragende Elemente, ganz besonders bevorzugt alle tragenden Elemente der Tragkonstruktion mit jeweils mindestens einer Stofftemperierungsvorrichtung ausgestattet. Dadurch ist die Temperatur und/oder der Phasenzustand eines Stoffs und/oder Stoffgemischs innerhalb eines tragenden Elements unabhängig von der Temperatur und/oder dem Phasenzustand eines Stoffs und/oder Stoffgemischs innerhalb eines weiteren tragenden Elements erzeugbar. Vorteilhaft können dadurch unterschiedliche Raumtemperaturen in unterschiedlichen Innenräumen eines Gebäudes eingestellt werden. Zusätzlich kann in dieser Ausführungsform weiterhin auf ein Zirkulationselement verzichtet werden, da eine Erwärmung des Stoffs und/oder Stoffgemischs dezentral, also in jedem tragenden Element einzeln erfolgt.

Nach einer Ausgestaltung der Erfindung ist die Tragkonstruktion modular aufgebaut. Ein modularer Aufbau bezeichnet dabei eine Tragkonstruktion, welche sich aus mehreren tragenden Elementen zusammensetzt, wobei die tragenden Elemente unabhängig und/oder in Verbindung miteinander zum Ändern und/oder Einstellen einer Temperatur in zumindest einem Innenraum eines Gebäudes eingerichtet sind. Besonders bevorzugt sind die tragenden Elemente dabei zum Einstellen, bzw. Bereitstellen einer Grundtemperatur in zumindest einem Innenraum des Gebäudes eingerichtet. Dazu kann vorgesehen sein, dass die Tragkonstruktion eine Mehrzahl an Stofftemperierungsvorrichtungen umfasst, wobei die Stofftemperierungsvorrichtungen jeweils mit wenigstens einem tragenden Element oder einer Mehrzahl tragender Elemente fluidverbunden sind. Vorzugsweise bezieht sich eine Mehrzahl tragender Elemente dabei auf tragende Elemente, die jeweils wenigstens eine Fläche aufweisen, die in einen Innenraum, vorzugsweise denselben Innenraum des Gebäudes weist. Vorzugsweise sind dabei nur solche tragenden Elemente miteinander fluidverbunden, die jeweils wenigstens eine Fläche aufweisen, die in denselben Innenraum des Gebäudes weist, während tragende Elemente, die jeweils keine Fläche aufweisen, die in denselben Innenraum des Gebäudes weisen, voneinander fluidisch isoliert sind. Dadurch ergibt sich vorteilhaft die Möglichkeit, in einer Mehrzahl von Innenräumen eines Gebäudes eine jeweils unterschiedliche Temperatur bereitzustellen.

Nach einer Ausgestaltung der Erfindung ist die Tragkonstruktion als geschlossenes System ausgebildet. Darunter ist zu verstehen, die Tragkonstruktion aus derart miteinander verbundenen tragenden Elementen aufgebaut ist, dass eine Zirkulation eines Stoffs und/oder Stoffgemisches innerhalb der Tragkonstruktion ermöglicht wird. Dabei weist die Tragkonstruktion vorzugsweise einen Zugang zu mindestens einem Teilbereich, vorzugsweise einem von der Tragkonstruktion aufgewiesenem Reservoir zum Beinhalten eines Stoffs und/oder Stoffgemischs auf. Vorzugsweise ist der Zugang dabei so ausgestaltet, dass er ein Befüllen und/oder Entleeren der Tragkonstruktion im errichteten Zustand ermöglicht. Dabei ist der Zugang vorzugsweise zudem so eingerichtet, dass er im geschlossenen Zustand dicht mit der Tragkonstruktion oder einem Teilabschnitt der Tragkonstruktion abschließt, sodass ein Entweichen des Stoffs und/oder Stoffgemischs verhindert wird. Vorteilhaft ist so ein Austausch und/oder das Befüllen und/oder Nachfüllen eines Stoffs in errichtetem Zustand der Tragkonstruktion ermöglicht. Zudem vereinfacht eine solche Ausgestaltung die Wartung der Tragkonstruktion.

Die Erfindung umfasst zudem ein Verfahren zum Einstellen einer Grundtemperatur, welches die folgenden Schritte aufweist:
S01 Ermitteln einer Innentemperatur in mindestens einem Innenraum des Gebäudes 10
S02 Abgleich der ermittelten Temperatur mit einer Solltemperatur
S03 Einstellen, insbesondere Erhöhen oder Reduzieren einer Temperatur eines Stoffs und/oder Stoffgemischs innerhalb einer Tragkonstruktion wie hierin definiert
S04 Wiederholen der Schritte S01 bis S03 bis zum Erreichen der Solltemperatur

Dabei wird die Innentemperatur in mindestens einem Innenraum eines Gebäudes erfindungsgemäß durch ein Messelement, vorzugsweise durch einen Temperatursensor erfasst.

Die ermittelte Temperatur wird vorzugsweise an eine Recheneinheit übermittelt, welche die Temperatur mit einer Solltemperatur abgleicht. Vorzugsweise ist die Solltemperatur zu diesem Zweck in einer Datenbank hinterlegt, welche zum Datenaustausch mit der Recheneinheit eingerichtet ist.

Bei Feststellen einer Abweichung zwischen der Solltemperatur und der ermittelten Temperatur erfolgt weiterhin das Einstellen, insbesondere das Erhöhen oder Reduzieren einer Temperatur eines Stoffs und/oder Stoffgemischs innerhalb der Tragkonstruktion, wie hierin beschrieben. Es kann auch vorgesehen sein, dass die Phase eines Stoffs und/oder Stoffgemischs im Innern der Tragkonstruktion geändert wird. Somit ändert sich auch die Wärmeenergie des Stoffs und/oder Stoffgemischs, sodass zwischen dem Stoff und/oder Stoffgemisch und der Außenfläche des tragenden Elements ein Transfer von Wärmeenergie stattfindet. Dabei erfolgt über die Außenfläche des tragenden Elements weiterhin ein Transfer von Wärmeenergie zwischen dem tragenden Element und dem Innenraum des Gebäudes. Somit lässt sich die Temperatur im Innenraum des Gebäudes verändern.

Durch Wiederholung der Schritte S01 bis S03 kann so die Temperatur im Innenraum des Gebäudes eingestellt werden.

In einer bevorzugten Ausgestaltung der Erfindung weist das Verfahren weiterhin den Schritt S05 Verteilen eines erwärmten Stoffs und/oder Stoffgemischs innerhalb der Tragkonstruktion auf, wobei der Schritt S05 vor und/oder nach dem Schritt S03 erfolgt. Dabei wird vor und/oder nach dem Ändern, insbesondere dem Reduzieren der Temperatur des Stoffs und/oder Stoffgemischs innerhalb der Tragkonstruktion ein erwärmter Stoff und/oder erwärmtes Stoffgemisch innerhalb der Tragkonstruktion verteilt, vorzugsweise mittels einer Pumpe. Somit wird die Wärmeenergie des Stoffs und/oder Stoffgemischs innerhalb der Tragkonstruktion erhöht. Vorteilhaft kann so insbesondere ein Erstarren des Stoffs und/oder Stoffgemischs innerhalb der Tragkonstruktion verhindert werden.

### AUSFÜHRUNGSBEISPIELE

Es werden nachfolgend Ausführungsbeispiele dargestellt. Dabei zeigt
- **Fig. 1:**: Schematische Darstellung des Längsschnitts eines erfindungsgemäßen tragenden Elements
- **Fig. 2:**: Schematische Darstellung des Querschnitts eines erfindungsgemäßen tragenden Elements
- **Fig. 3:**: Perspektivische Darstellung einer erfindungsgemäßen Tragkonstruktion zum Klimatisieren des Innenraums eines Gebäudes, wobei als Stofftemperierungsvorrichtung dezentral, bzw. verteilt angeordnete Heizelemente fungieren
- **Fig. 4:**: Perspektivische Darstellung einer erfindungsgemäßen Tragkonstruktion zum Klimatisieren des Innenraums eines Gebäudes, wobei als Stofftemperierungsvorrichtung eine zentral angeordnete Heizvorrichtung in Kombination mit einem Reservoir zum Beinhalten eines Stoffs und/oder Stoffgemischs fungiert
- **Fig. 5**: Perspektivische Darstellung einer erfindungsgemäßen Tragkonstruktion zum Klimatisieren des Innenraums eines Gebäudes, wobei tragende Elemente zum Einsatz kommen, die entlang einer Diagonale einer Wand eines Innenraums angeordnet sind
- **Fig. 6**: Perspektivische Darstellung eines Skeletttragwerks

Die **Fig. 1A** zeigt eine Ausführungsform einen Längsschnitt eines tragenden Elements 2, wobei das tragende Element 2 eine rechteckige, insbesondere quadratische Grundfläche aufweist. Das tragende Element 2 weist in diesem Ausführungsbeispiel eine Mantelfläche 5 auf, die sich in vier Seitenflächen unterteilt. Dabei entspricht in diesem Ausführungsbeispiel jede Seitenfläche einem Flächenabschnitt 5.1. In diesem Ausführungsbeispiel ist das tragende Element 2 als Hohlkörper 3 ausgebildet, welcher in seinem Inneren ein Volumen 3.1 einschließt. Dabei ist der Hohlkörper 3 mit einem Stoff und/oder Stoffgemisch 4 gefüllt, wobei es sich bei dem Stoff und/oder Stoffgemisch 4 in diesem Ausführungsbeispiel um ein Phase Change Material, insbesondere um Paraffin handelt.

Die **Fig. 2** zeigt einen Querschnitt eines tragenden Elements 2 einer erfindungsgemäßen Tragkonstruktion 1. Analog zu Figur 1 weist das tragende Element 2 eine rechteckige, insbesondere quadratische Grundfläche auf. Auch in diesem Ausführungsbeispiel ist das tragende Element 2 als Hohlkörper 3 ausgebildet, welcher in seinem Inneren ein Volumen 3.1 einschließt.

Die **Fig. 3** zeigt in einem Ausführungsbeispiel einen Teil eines Aufbaus einer erfindungsgemäßen Tragkonstruktion 1 in einem Innenraum 6 eines Gebäudes 11, aufweisend eine Umwandung 7. Dabei weist der abgebildete Teil der Tragkonstruktion 1 drei tragende Elemente 2, 2.1, 2.2 auf, welche miteinander stoffschlüssig durch eine Schweißverbindung verbunden sind. Dabei besteht zwischen den tragenden Elementen 2, 2.1, 2.2 eine fluidische Verbindung; ein Fluidaustausch zwischen den tragenden Elementen 2, 2.1, 2.2 ist somit ermöglicht. Die Tragkonstruktion 1 weist weiterhin eine Stofftemperierungsvorrichtung 8 auf, wobei die Stofftemperierungsvorrichtung 8 in diesem Beispiel als dezentral, also im Innern des Hohlkörpers 3 verteilt angeordnete Heizelemente ausgestaltet ist. Die Stofftemperierungsvorrichtung 8 ist dabei dazu eingerichtet, die Temperatur des Stoffs und/oder des Stoffgemischs derart zu ändern, dass sie sie erhöht, vorzugsweise auf 30°C bis 90°C, bevorzugt auf 40°C bis 80°C, besonders bevorzugt auf 45°C bis 65°C.

**Fig. 4** zeigt in einem Ausführungsbeispiel analog zu Fig. 3 einen Aufbau einer erfindungsgemäßen Tragkonstruktion 1, wobei die Stofftemperierungsvorrichtung 8 als eine zentral angeordnete Heizvorrichtung in Kombination mit einem Reservoir 9 zum Beinhalten eines Stoffs und/oder Stoffgemischs ausgestaltet ist. Dabei wird der Stoff und/oder das Stoffgemisch im Reservoir 9 auf die gewünschte Temperatur gebracht und in seiner erwärmten Form innerhalb der tragenden Elemente zirkuliert. Vorteilhaft kann so die Erwärmung des Stoffs und/oder Stoffgemischs zentral erfolgen und eine homogene Stofftemperatur erreicht werden. Vorteilhaft ist eine solche Ausgestaltung zudem kompatibel mit anderen Heizsystemen, wie aus dem Stand der Technik bekannt.

**Fig. 5** zeigt in einem Ausführungsbeispiel analog zu Fig. 4 einen Aufbau einer erfindungsgemäßen Tragkonstruktion 1, wobei die Stofftemperierungsvorrichtung 8 als eine zentral angeordnete Heizvorrichtung in Kombination mit einem Reservoir 9 zum Beinhalten eines Stoffs und/oder Stoffgemischs ausgestaltet und dazu ausgelegt ist, die Temperatur des Stoffs und/oder Stoffgemischs 4 im Innern der Tragkonstruktion 1 vorzugsweise auf 30°C bis 90°C, bevorzugt auf 40°C bis 80°C, besonders bevorzugt auf 45°C bis 65°C zu erhöhen. Zusätzlich weist dieses Ausführungsbeispiel weitere tragende Elemente 2.3 auf, welche mit einer Seitenfläche des Innenraums, insbesondere dem Boden einen Winkel einschließen. Dabei sind die tragenden Elemente 2.3 insbesondere entlang der Diagonalen einer Wand angeordnet. Die tragenden Elemente 2.3 sind dabei als Vierkantrohre mit einer rechteckigen Grundfläche ausgestaltet und weisen eine zweite Seitenlänge b auf, die von der ersten Seitenlänge a verschieden, insbesondere kleiner als diese ist.

**Fig. 6** zeigt in einem Ausführungsbeispiel ein Skeletttragwerk in einer möglichen Anordnung einer erfindungsgemäßen Tragkonstruktion, wobei die zur Temperaturregulierung notwendigen Bestandteile hier nicht gezeigt sind. Dabei ist die Tragkonstruktion 1 hier aus einer Mehrzahl tragender Elemente, insbesondere aus 28 tragenden Elementen 2, 2.1, 2.2 gebildet. Jedes tragende Element 2, 2.1, 2.2 weist dabei eine Mantelfläche 5 aufweisend zumindest einen Flächenabschnitt 5.1 oder weitere Flächenabschnitte 5.2, 5.3 auf. Eine solche Tragkonstruktion 1 eignet sich insbesondere als Tragwerk für ein Einfamilienhaus.

### BEZUGSZEICHENLISTE

- 1: Tragkonstruktion
- 2: Tragendes Element
- 2.1: Zweites tragendes Element
- 2.2: Weiteres tragendes Element
- 3: Hohlkörper
- 3.1: Eingeschlossenes Volumen
- 4: Stoff und/oder Stoffgemisch
- 5: Mantelfläche
- 5.1: Flächenabschnitt
- 5.2: Zweiter Flächenabschnitt
- 5.3: Weiterer Flächenabschnitt
- 6: Innenraum
- 7: Umwandung
- 8: Stofftemperierungsvorrichtung
- 8.1: weitere Stofftemperierungsvorrichtung
- 9: Reservoir
- 10: Zirkulationselement
- 11: Gebäude

## Patentansprüche

1. Tragkonstruktion 1 zum Einstellen eines Raumklimas aufweisend
mindestens ein tragendes Element 2 wobei das tragende Element 2 im Wesentlichen als ein Hohlkörper 3 ausgebildet ist, wobei der Hohlkörper ein Volumen 3.1 einschließt, wobei das von dem Hohlkörper 3 eingeschlossene Volumen 3.1 dazu eingerichtet ist mit einem Stoff und/oder Stoffgemisch in fester Form, vorzugsweise als Festkörper 4 befüllt zu werden,
eine Heizvorrichtung, wobei die Heizvorrichtung 8 innerhalb des Hohlkörpers angeordnet ist,
wobei das tragende Element eine Mantelfläche 5 aufweist, wobei die Mantelfläche 5 zumindest einen Flächenabschnitt 5.1 aufweist, der zum Innenraum 6 eines Gebäudes 11 weist,
wobei die Tragkonstruktion 1 dazu eingerichtet ist, die strukturelle Stabilität eines Gebäudes 11 zu gewährleisten oder dazu beizutragen,
**dadurch gekennzeichnet, dass**
es sich bei der Tragkonstruktion um ein Skeletttragwerk handelt und dass
der Hohlkörper 3 derart ausgestaltet ist, dass zwischen dem vom Hohlkörper 3 eingeschlossenen Volumen 3.1 und dem Innenraum 6 des Gebäudes 11 kein Stoffaustausch möglich ist,
wobei die Heizvorrichtung dazu eingerichtet ist, eine Wärmeenergie an den Stoff und/oder das Stoffgemisch zu übertragen, sodass ein Aggregatszustandswechsel von fest zu flüssig stattfindet,
wobei die Tragkonstruktion 1 dazu eingerichtet ist, eine Wärmenergie des Stoffs und/oder Stoffgemischs 4, vorzugsweise des Stoffs und/oder Stoffgemischs in flüssiger Form über den zumindest einen in den Innenraum 6 des Gebäudes 11 weisenden Flächenabschnitt 5.1 des mindestens einen tragenden Elements 2 an den Innenraum 6 des Gebäudes 11 abzugeben und/oder eine Wärmeenergie des Innenraums 6 des Gebäudes 11 an den Stoff und/oder das Stoffgemisch, vorzugsweise festen und/oder flüssigen Stoff und/oder festes und/oder flüssiges Stoffgemisch 4 abzugeben.

2. Vorrichtung nach Anspruch 1, wobei die Tragkonstruktion 1 dazu eingerichtet ist, die Temperatur eines Innenraums 6 einzustellen.

3. Vorrichtung nach Anspruch 1 oder 2, wobei die Tragkonstruktion 1 zumindest ein zweites und/oder zumindest ein weiteres tragendes Element (2.1, 2.2) aufweist.

4. Vorrichtung nach einem der Ansprüche 1 bis 3, wobei die Tragkonstruktion 1 modular aufgebaut ist.

5. Vorrichtung nach einem der Ansprüche 1 bis 4, wobei die Tragkonstruktion 1 zumindest ein erstes tragendes Element 2 oder ein erstes tragendes Element 2 und zumindest ein zweites tragendes Element 2.1 und/oder zumindest ein weiteres tragendes Element 2.2 aufweist, wobei das erste und/oder das zweite und/oder das weitere tragende Element (2, 2.1, 2.2) mindestens jeweils zwei oder drei in den Innenraum 6 weisende Flächenabschnitte (5.1, 5.2, 5.3) aufweist.

6. Vorrichtung nach einem der Ansprüche 1 bis 5, wobei die Tragkonstruktion 1 zumindest ein erstes tragendes Element 2 oder ein erstes tragendes Element 2 und zumindest ein zweites tragendes Element 2.1 und/oder zumindest ein weiteres tragendes Element 2.2 aufweist, wobei das erste und/oder das zweite und/oder das weitere tragende Element (2, 2.1, 2.2) zumindest abschnittsweise aus einem Material mit einer spezifischen Wärmeleitfähigkeit von mindestens 10 W/(m*K) gebildet ist.

7. Vorrichtung nach einem der Ansprüche 1 bis 6, wobei die Tragkonstruktion 1 zumindest ein erstes tragendes Element 2 oder ein erstes tragendes Element 2 und zumindest ein zweites tragendes Element 2.1 und/oder zumindest ein weiteres tragendes Element 2.2 aufweist, wobei das erste und/oder das zweite und/oder das weitere tragende Element (2, 2.1, 2.2) mindestens einen weiteren Flächenabschnitt 5.4 aufweist, wobei der weitere Flächenabschnitt 5.4 auf eine Umwandung 7 des Innenraums 6 weist.

8. Vorrichtung nach einem der Ansprüche 1 bis 7, wobei die Heizvorrichtung außerhalb der Tragkonstruktion angeordnet ist und wobei die Heizvorrichtung mit der Tragkonstruktion fluidisch verbunden ist.

9. Vorrichtung nach einem der Ansprüche 1 bis 8, wobei die Vorrichtung ein Reservoir zum Aufnehmen eines Stoffs und/oder Stoffgemischs aufweist, und wobei das Reservoir mit der Tragkonstruktion fluidisch verbunden ist.

10. Vorrichtung nach einem der Ansprüche 1 bis 9, wobei die zum Betreiben der Heizvorrichtung 8 benötigte Energie zumindest teilweise durch regenerative Energiequellen bereitgestellt ist.

11. Vorrichtung nach einem der Ansprüche 1 bis 10, wobei im Innern der Tragkonstruktion zumindest ein Zirkulationselement 10 angeordnet ist.

12. Vorrichtung nach einem der Ansprüche 1 bis 11, wobei die Tragkonstruktion wenigstens eine Stofftemperierungsvorrichtung aufweist, wobei die Stofftemperierungsvorrichtung ein Mittel zum Anpassen des Feuchtigkeitsgehalts eines Stoffs und/oder Stoffgemischs aufweist.

13. **Verfahren** zum Einstellen einer Grundtemperatur in zumindest einem Innenraum 6 eines Gebäudes 11 mittels einer Vorrichtung gemäß der Ansprüche 1 bis 12, aufweisend die folgenden Schritte:
S01 Ermitteln einer Innentemperatur im Innenraum 6 des Gebäudes 11,
S02 Abgleich der ermittelten Innentemperatur mit einer Solltemperatur,
S03 Einstellen, insbesondere Erhöhen der Temperatur innerhalb der Tragkonstruktion zum Erwärmen eines Stoffs und/oder Stoffgemischs innerhalb der Tragkonstruktion gemäß einem der Ansprüche 1 bis 12,
S04 Wiederholen der Schritte S01 bis S03 bis zum Erreichen der Solltemperatur.

14. Verfahren gemäß Anspruch 13, aufweisend den folgenden Schritt:
S05 Verteilen eines erwärmten Stoffs und/oder Stoffgemischs innerhalb der Tragkonstruktion, wobei der Schritt S05 vor und/oder nach dem Schritt S03 erfolgt.

15. Verfahren gemäß Anspruch 13 oder 14, aufweisend den folgenden Schritt:
S06 Verteilen eines gekühlten Stoffs und/oder Stoffgemischs innerhalb der Tragkonstruktion, wobei der Schritt S06 vor und/oder nach dem Schritt S03 erfolgt.
